# EUROPÄISCHE PATENTSCHRIFT

(11) **EP 2 721 690 B1**
(45) Veröffentlichungstag und Bekanntmachung des Hinweises auf die Patenterteilung: **30.12.2015**
(21) Anmeldenummer: 12778953.5
(22) Anmeldetag: 04.10.2012
(51) Int. Cl.: H01Q 9/04

(54) **PATCH-STRAHLER**
PATCH RADIATOR
ÉLÉMENT RAYONNANT "PATCH"

(30) Priorität: 04.11.2011 DE 102011117690; 22.08.2012 DE 102012016627
(43) Veröffentlichungstag der Anmeldung: 23.04.2014
(73) Patentinhaber: Kathrein-Werke KG, 83022 Rosenheim (DE)
(72) Erfinder: DOBRIC, Nikola, 81241 München (DE)
(74) Vertreter: Flach, Dieter Rolf Paul
(86) Internationale Anmeldenummer: PCT/EP2012/004161
(87) Internationale Veröffentlichungsnummer: WO 2013/064204

(56) Entgegenhaltungen:
- FR-A1- 2 869 726
- GB-A- 2 429 336
- JP-A- 2007 129 417
- US-A1- 2009 140 930

## Beschreibung

Die Erfindung betrifft einen Patch-Strahler nach der Definition von Anspruch 1.

Patch-Strahler sind grundsätzlich hinlänglich bekannt, beispielsweise aus der DE 10 2004 016 158 A1 und der DE 10 2011 117 690.3.

Derartige Patch-Strahler umfassen bekanntermaßen ein dielektrisches Substrat mit einer Oberseite, einer Unterseite sowie umlaufenden Wandabschnitten, das heißt also Seitenflächen. Es handelt sich insoweit um einen dreidimensionalen Körper, der in den meisten Anwendungsfällen in Draufsicht quadratisch geformt ist. In diesem Fall ist auf der Oberseite eine geschlossene, ebenfalls quadratische Strahlerfläche ausgebildet, die über eine senkrecht dazu durch das gesamte Substrat verlaufende und von der Unterseite her zugeführte Speiseleitung gespeist wird.

Auf der Unterseite ist eine gegebenenfalls auch über die Außenkontur des Substrates überstehende Massefläche vorgesehen, wobei die Massefläche mit einer entsprechenden lochförmigen Ausnehmung versehen ist, durch die die erwähnte Speiseleitung bis auf die Unterseite der Massefläche hindurch verläuft, worüber die Speisung der Strahlerfläche erfolgt.

Patch-Strahler werden häufig als zirkular polarisierte Strahler und Antenneneinrichtungen verwendet.

Um zirkulare elektromagnetische Wellen empfangen zu können (oder auch senden zu können), insbesondere dann, wenn die Patch-Antenne beispielsweise zum Empfang von Satellitensignalen eingesetzt werden soll (beispielsweise als GPS-Antenne etc.), ist die in der Regel in Draufsicht quadratische Strahlerfläche mit in den Eckbereichen eingearbeiteten Diskontinuitäten versehen, sogenannten Fasen. Sie stellen sich als beispielsweise an zwei gegenüberliegenden Ecken eingearbeitete dreieckförmige Abflachungen oder Ausnehmungen dar, worüber die Zirkularität der Patch-Antenne gebildet ist.

Schließlich ist es auch bekannt, eine Zirkularität beispielsweise durch zwei um 90° versetzt liegende und außerhalb der zentralen Mittelachse der Patch-Antenne vorgesehene Speisepunkte zu erzielen, an denen zwei versetzt zueinanderliegende Speiseleitungen enden. Denn durch eine entsprechende Phasenverschiebung bei der Einspeisung kann sichergestellt werden, dass zirkular polarisierte elektromagnetische Wellen (wie erwähnt in der Regel durch Satellit ausgestrahlt) empfangen werden können.

Derartige zirkular polarisierte Patch-Antennen werden häufig - wie erwähnt - als GPS-Antennen eingesetzt, vor allem auch in Kraftfahrzeug-Antennen, neben einer Reihe weiterer Antenneneinrichtungen, beispielsweise zur Durchführung von Mobilfunkdiensten, Empfangen von Radioprogrammen etc..

Grundsätzlich besteht Interesse an GPS-Antennen, die einen möglichst kleinen Bauraum beanspruchen. Eine Verringerung der Größe herkömmlicher Patch-Antennen lässt sich aber nur durch entsprechende Wahl eines besonders geeigneten Substrats erzielen. In der Regel wird als Substrat Keramik verwendet, welches einen möglichst großen Wert für εᵣ aufweisen sollte.

Ein gattungsbildender Patch-Strahler ist beispielsweise aus der US 2011/0 148 715 A1 bekannt geworden. Er umfasst ein quadratisches Substrat (Dielektrikum), auf dessen Oberseite eine elektrisch leitfähige Strahlerfläche ausgebildet ist. Die Strahlerfläche ist mittig mit einer ringförmigen Ausnehmung versehen. Gespeist wird die Strahlerfläche über eine am Außenrand der Strahlerfläche am Dielektrikum vorbeilaufende Speiseleitung.

Ein insoweit vergleichbarer Stand der Technik ist auch aus einem Ausführungsbeispiel der Figur 5 in der FR 2 869 726 A1 als bekannt zu entnehmen.

In der US 2009/140930 A1 ist ebenfalls ein Patch-Strahler als bekannt beschrieben, der eine Strahlerfläche aufweist, die unter Ausbildung von einem Dielektrikum in Form von Luft im Abstand zu einer Massefläche parallel dazu angeordnet ist. Die quadratische Patch-Strahlerfläche ist an dem Umfangsrand mit senkrecht nach unten vorstehenden elektrisch leitfähigen Zungen verbunden, die in Umfangsrichtung der Patch-Strahlerfläche beabstandet zueinander angeordnet sind. Dadurch soll eine verbesserte Anpassung bzgl. linear polarisierter oder zirkular polarisierter elektromagnetischer Strahler erzielt werden.

In der GB 2 429 336 A ist ebenfalls eine kompakte Schleifenantenne beschrieben, die eine rahmenförmige elektrisch leitfähige Antennenfläche aufweist, die im Abstand vor einem Reflektor angeordnet ist. Die schleifen- oder rahmenförmige Antenne mit der innen liegenden Ausnehmung ist auf der Frontseite eines entsprechend mit einer Ausnehmung in der Mitte versehenen dielektrischen Körpers ausgebildet. An zwei senkrecht zueinander stehenden Wänden dieses dielektrischen Körpers sind mit einer Speisestruktur innenliegend verbunden zwei schleifenförmige Einspeiseeinrichtungen ausgebildet, worüber elektrische Signale in die rahmen- oder schleifenförmige Antenne einspeisbar sind. Durch die um 90° versetzt liegende schleifenförmigen Einspeiseeinrichtungen kann eine zirkular polarisierte Welle erzeugt oder empfangen werden.

Patch-Strahler, die verschiedene Geometrien aufweisen, sind auch aus der WO 2006/036 116 A1 als bekannt zu entnehmen. Es handelt sich dabei überwiegend um quadratische oder der quadratischen Form angenäherte Strahlerflächen, die im Inneren mit unterschiedlichst geformten Ausnehmungen versehen sind, beispielsweise in einer H-Form, in einer Doppel-Trapez-Form etc.. Gespeist wird über eine Speiseleitung, die vom äußeren Umfangsrand der Strahlerfläche ebenso wie von dem inneren Begrenzungsrand der in der Strahlerfläche eingearbeiteten Ausnehmung versetzt liegt.

Daneben sind auch andere Patch-Strahler und Patch-Strahler-Anordnungen bekannt geworden, die aber einen völlig unterschiedlichen Aufbau aufweisen.

So beschreibt beispielsweise die US 2011/0 012 788 A1 eine zirkular polarisierte Patch-Strahler-Anordnung, der keine ring- und/oder rahmenförmige Strahlerfläche, sondern eine vom Grundaufbau quadratische Strahlerfläche aufweist, die mit einer Vielzahl von Schlitzen versehen ist. Jeweils ein Schlitz verläuft von der außen liegenden Ecke der Strahlerfläche in Richtung Zentrum. Daneben sind auf den Längsseiten schlitzförmige Ausnehmungen eingearbeitet, die zu größeren dazu versetzt liegenden Ausnehmungen führen. Letztendlich handelt es sich dabei um eine gefaltete Patch-Antenne mit Schlitzen, die dazu dient, die Antennegröße zu verringern. Die Zirkularität wird wie bei einer Patch-Antenne durch die erwähnten Diskontinuitäten an der Außenkontur bewerkstelligt. Durch die erwähnten Schlitze wird die Patch-Antenne aber insgesamt sehr schmalbandig.

Die WO 02/063 714 A1 zeigt demgegenüber sogenannte fraktale Antennen. Diese fraktalen Antennenstrukturen können eine geschlossene Strahlerfläche aufweisen. Gezeigt ist auch, dass die fraktale Struktur nicht nur am Außenumfang der Patch-Antenne, sondern auch in einem mittleren Ausnehmungsbereich ausgebildet sein kann.

Aufgabe der vorliegenden Erfindung ist es demgegenüber, eine Patch-Antenne und insbesondere eine zirkular polarisierte Patch-Antenne zu schaffen, die bezogen auf ihre Breitbandigkeit ein möglichst geringes Antennenvolumen aufweisen soll.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Es muss als durchaus überraschend bezeichnet werden, dass im Rahmen der vorliegenden Erfindung es möglich geworden ist, das benötigte Antennenvolumen der erfindungsgemäßen Patch-Antenne gegenüber herkömmlichen Standard-Patch-Lösungen um bis zum 50% (oder sogar noch mehr) zu reduzieren. Umgekehrt kann bei gleichbleibender Größe der erfindungsgemäßen Patch-Antenne (verglichen mit einer herkömmlichen Standard-Patch-Antenne) die Breitbandigkeit der Antenne um etwa 50% erhöht und damit deutlich verbessert werden.

Dies wird im Rahmen der Erfindung unter anderem dadurch möglich, dass die äußeren Seiten- oder Wandflächen des Tragkörpers, also des Substrats, ebenfalls für das Design der Antenne ausgenutzt werden. Mit anderen Worten wird die auf der Substrat-Oberseite befindliche Strahlerstruktur in Form eines ring- oder rahmenförmigen Strahlers auf die Seiten- oder Außenflächen des dreidimensionalen Substrates erweitert, wodurch sich das Volumen des Tragkörpers optimal ausnutzen lässt. Dadurch lässt sich ein sehr kompaktes Design der Antenne realisieren. Im Inneren der ring- oder rahmenförmigen Strahlerstruktur auf der Oberseite des Substrates ist dabei zudem eine spezifische Einspeisestruktur vorgesehen, mit der die Antenne als zirkularpolarisierte Antenne betrieben werden kann.

Erfindungsgemäß ist vorgesehen, dass die auf der Oberseite des Substrats befindliche Strahlerfläche vom Grundsatz her ring- und/oder rahmenförmig gestaltet ist, und zwar unter Bildung eines von diesem ring- und/oder rahmenförmigen Strahlerflächen-Struktur umgebenden Ausnehmungsbereichs. Unter dem Begriff "ringförmige Strahlerstruktur" wird jede umlaufende oder rahmenförmige Strahlerstruktur verstanden, also auch Strukturen, die bei Draufsicht nicht zwangsläufig kreisförmig sein müssen, sondern beispielsweise auch einen quadratischen oder regelmäßigen n-polygonalen Rahmen bilden können etc..

Im Inneren dieser ring- und/oder rahmenförmigen elektrisch leitfähigen Strahlerfläche ist eine spezifische Anspeisungsstruktur vorgesehen, die zumindest zwei Einspeisepunkte aufweist, die außermittig am Übergangs- oder Verbindungsstellen elektrisch mit der ring- und/oder rahmenförmigen Strahlerflächen-Struktur verbunden sind, und zwar unter Ausbildung zweier Phasenschieberleitungen.

Durch die bevorzugt außermittige Anordnung wird das Prinzip eines "Phasenschiebers" nachgebildet, worüber nämlich eine unterschiedliche Laufzeit vom Speisepunkt zu den jeweiligen Abschnitten (Anbindungsstellen) an der ringund/oder rahmenförmigen Streifenleiter-Struktur geschaffen wird, wodurch die Zirkularität der Patch-Antenne erzeugt wird.

Die zudem vorgesehene Erweiterung des Strahlungsdesigns von der Substrat-Oberseite auf die Seitenwände, das heißt die Seitenflächen des Substrats, kann auf unterschiedliche Weise realisiert und strukturiert sein.

In einer bevorzugten Ausführungsform umfasst die auf den Seiten- oder Wandflächen des Substrats vorgesehene Strahlerstruktur eine Vielzahl von oben nach unten verlaufenden und in Umfangsrichtung der Seiten- oder Wandflächen versetzt zueinander liegende Strahlungsabschnitte. Diese von oben nach unten auf den Seitenwänden ausgebildeten oder verlaufenden Strahlungsabschnitte sind mit der auf der Oberseite des Substrats befindlichen Strahlungsfläche elektrisch-galvanisch verbunden. Allgemein gesprochen geht also die auf der Oberseite des Substrates befindliche Strahlungsfläche an den umlaufenden Seitenwänden des Substrats in nach unten in Richtung Massefläche verlaufende, beispielsweise fingerförmige Strahlungsabschnitte über, die in Umfangsrichtung des Substrats durch dazwischen befindliche elektrisch-galvanisch nicht-leitfähige Abschnitte zueinander beabstandet angeordnet sind. Diese mit der auf der Oberseite des Substrats vorgesehenen Strahlerfläche verbundenen und nach unten verlaufenden beispielsweise fingerförmigen Strahlungsabschnitte erstrecken sich bevorzugt in einer Teilhöhe des Substrats und damit in einer Teilhöhe der Seitenwände.

Die erwähnten Seitenstrahlerflächen-Abschnitte, die in die auf der Oberseite der Patch-Antenne befindliche Strahlerfläche übergehen, können für sich unterschiedlichste Formen aufweisen.

Möglich ist, dass die sich von oben nach unten erstreckenden elektrisch leitfähigen Abschnitte bei Seitenbetrachtung streifenförmig gestaltet sind und beispielsweise durch streifenförmige elektrisch nicht-leitfähige Abschnitte voneinander beabstandet sind. Dadurch ergibt sich eine meanderförmige oder ähnliche rechteckförmige Struktur.

Möglich ist auch eine wellenförmige umlaufende Struktur, wodurch nach unten vorstehende, bergförmige Erhebungen oder Vorsprünge und dazwischen obenragende Täler gebildet sind.

Diese Strukturen können bei Seitenbetrachtung aber auch beispielsweise dreieckförmig, trapezförmig etc. sein. Beschränkungen gibt es insoweit nicht.

Ein wesentlicher Grund für das erfindungsgemäße kompakte Design der Antenne liegt aber in der Ausnutzung der äußeren Flächen des Tragkörpers, also des Dielektrikums oder des Substrats. Denn die Strahlerfläche der Patch-Antenne wird quasi von der Oberseite des Substrates ausgehend in Richtung der umlaufenden Seitenflächen hin erweitert und dadurch vergrößert. Wie diese Erweiterung erfolgt und strukturiert ist, kann auf unterschiedlichste Arten und Weisen erfolgen.

Im Rahmen der Erfindung wird dabei auch die Breitbandigkeit der erfindungsgemäßen Patch-Antenne gegenüber herkömmlichen Lösungen deutlich verbessert, nämlich durch die Ausbildung einer Vielzahl von zusätzlichen Seitenstrahlungsflächen-Abschnitten, durch welche eine Begrenzungslinie für die elektrisch leitfähige Strahlerstruktur gebildet wird, deren Umfangslänge deutlich größer ist, als die eigentliche Umfangslänge der Struktur des Substrates. Zudem wird hierdurch auch der vertikal polarisierte Anteil des elektromagnetischen Feldes (terrestrischer Gewinn) verstärkt, da die mit der Strahlungsfläche in Verbindung stehenden und auf den Seitenwänden sich nach unten erstreckenden Seitenstrahlungsflächen-Abschnitte (die nachfolgend teilweise auch als fingerförmige Abschnitte bezeichnet werden) Kamm-ähnlich ausgebildet sind oder sein können, wobei diese vorstehenden Abschnitte dann wie kleine vertikale Strahlerelemente fungieren.

Durch diese Maßnahmen lässt sich also eine volumenmäßig deutlich kleinere Patch-Antenne bilden (verglichen mit herkömmlichen Lösungen) und/oder eine Patch-Antenne mit deutlich verbesserter Breitbandigkeit. So kann im Rahmen der Erfindung die Patch-Antenne auch gegenüber herkömmlichen Patch-Antennen in ihrer Größe verringert werden, und dies bei gleichzeitig verbesserter Breitbandigkeit.

In einer bevorzugten Ausführungsform der Erfindung ist die von der (auf der Oberseite des Substrates vorgesehenen) Strahlerfläche ausgehende Seitenflächen-Strahlerstruktur in Form einer Metallisierung ausgebildet, die direkt auf den Seitenflächen bzw. Seitenwänden des Substrates ausgebildet bzw. vorgesehen ist. Alternativ ist es allerdings auch möglich, diese Seitenflächen-Strahlerstruktur im Abstand zu den Seitenflächen oder Seitenwänden des Substrates vorzusehen und zu positionieren, beispielsweise dadurch, dass eine separate Tragstruktur für diese Seitenflächen-Strahlerstruktur oder bevorzugt eine Seitenflächen-Strahlerstruktur in Form eines Metallblechs oder dergleichen verwendet wird. Bevorzugt ist dabei der gesamte Strahler aus einem derartigen Metallblech gebildet und kann beispielsweise auf der Oberseite des Substrates positioniert oder z.B. aufgeklebt oder aufgepresst werden. Diese Seitenflächen-Strahlerstruktur kann dann über den Rand bzw. über die Seitenwände oder Seitenflächen im Abstand überstehen und sogar im Gegensatz zu den gegebenenfalls rechtwinklig verlaufenden Seitenflächenabschnitten winklig dazu vorstehen, am unteren Ende gegenüberliegend zur Strahlerfläche abgewinkelt sein etc.. Vielfältige Abwandlung sind hier möglich. Beispielsweise auch mit mehrfach nach außen unterschiedlich weit vorstehenden gefalteten oder gebogenen oder gekanteten Seitenflächen-Strahlerstruktur-Abschnitten. In diesem Falle kann sogar die Speiseleitung aus dem Metallblech mit ausgestanzt und zur Strahlerfläche rechtwinklig nach unten durch das Substrat hindurch verlaufend abgewinkelt sein, wodurch Fertigungsvorteile realisierbar sind.

Im Rahmen der Erfindung wird zudem eine verbesserte Einspeisung vorgenommen.

Im Rahmen der Erfindung können dabei verschiedenst ausgebildete und mit unterschiedlichsten Geometrien versehene Anspeisestrukturen verwendet werden, die auf dem Prinzip der galvanischen oder aber auch auf dem Prinzip einer kapazitiven Einspeisung basieren.

Dabei ist es ebenso möglich, eine Anspeisung der PatchAntenne nur über eine Speiseleitung oder beispielsweise über zwei um 180° versetzt liegende Speiseleitungen durchzuführen.

Zusammenfassend zeichnet sich also die erfindungsgemäße mit einer Ring- oder Rahmenstruktur versehene Antenne durch folgende Vorteile aus:
- Durch die erfindungsgemäße Antenne lässt sich die Abmessung des Trägerkörpers, also des Substrats reduzieren (Miniaturisierung der Antennen).
- Mittels der erläuterten Ring- und/oder Rahmenstruktur besteht zudem die Möglichkeit, auf andere Substrat-Materialien auszuweichen, die eine niedrigere Dielektrizitätskonstante besitzen. So können beispielsweise Kunststoffe verwendet werden. Kunststoff-Materialien sind in der Regel günstiger als Keramik-Materialien. Dies führt zu einer gewünschten Kostensenkung und Kostenersparnis.
- Zudem bietet der Einsatz von Kunststoffen einen weiteren Vorteil insoweit, als sie gute elektrische Eigenschaften mit einem niedrigen Verlustfaktor aufweisen. Zudem können Kunststoffe mit diesen Eigenschaften verwendet werden. Dadurch lässt sich die Leistung, die Bandbreite und der Gewinn der erfindungsgemäßen Antenne verbessern, wodurch eine deutliche Leistungssteigerung erzielbar ist.
- Schließlich ist die erfindungsgemäße Antenne trotz der verringerten Abmaße insgesamt gut handhabbar. Die Frequenz lässt sich durch die Bearbeitung der Außenflächen leicht einstellen, indem beispielsweise die Außenflächen gekürzt oder von außen in die Strahlerfläche verlaufende Schlitze eingebracht werden. Dies führt insgesamt zu einer guten Handhabung.

In einer weiteren Ausgestaltung der Erfindung ist es zudem möglich das Substrat zumindest teilweise boxenförmig zu gestalten, nämlich unter Ausbildung eines von unten her zugänglichen Innenraum. Dieser Innenraum kann dabei so groß dimensioniert sein, dass dort beispielsweise eine Leiterplatine mit entsprechenden elektrischen oder elektronischen Bauteilen vorgesehen sein kann, und zwar in beliebiger Höhe des so gebildeten Freiraums.

In einer besonders bevorzugten Ausführungsform kann eine sehr kompakte Patch-Antennenanordnung dadurch geschaffen werden, dass innerhalb der erläuterten Patchanordnung, d.h. von dieser über- und/oder umgriffen eine weitere bevorzugt der Massefläche näher liegende Patch-Antenne vorgesehen ist. Diese weitere Patch-Antenne kann als einfach polarisierte Patch-Antenne, als vollflächige metallisierte Patch-Fläche oder beispielsweise auch als dual oder zirkular polarisierte Patch-Antenne ausgebildet sein.

Insbesondere dann, wenn die innen oder tiefer liegende weitere Patch-Antenne als GPS-Empfangs-Antenne ausgebildet ist, also mit einer in der Regel vollflächigen Strahlerfläche, die auf einem aus Keramik bestehenden Dielektrikum angeordnet ist, ist die darüber befindliche erste ringoder rahmenförmige Patch-Antenne so ausgebildet, dass sie beispielsweise zum Empfang der SDARS-Signale dient.

Ebenso bevorzugt ist aber eine Variante, bei der die innenliegende Patch-Antenne ebenfalls ring- oder rahmenförmig gestaltet und dabei über innenliegende Phasenschieberleitungen gespeist wird, um hierdurch eine zirkular polarisierte Patch-Antenne zu schaffen, die wie die erläuterte erfindungsgemäße Patch-Antenne ring- und/oder rahmenförmig gestaltet ist, d.h. eine ring- und/oder rahmenförmige Strahlerfläche aufweist, in deren Ausnehmungsbereich die zu zwei verschiedenen Speisepunkten führenden Phasenschieberleitungen vorgesehen sind, worüber über eine separate Speiseleitung und die beiden verzweigenden Phasenschieberleitungen dann die Speisung dieser zweiten Patch-Antenne erfolgen kann.

Mit anderen Worten werden also im Rahmen der vorgeschlagenen Erfindung zwei ringförmige Patch-Antennen ineinander verschachtelt, wodurch es möglich wird zwei Dienste bei relativ geringer Baugröße abzudecken. Die tiefe oder innenliegende ring- oder rahmenförmige Strahlerfläche der inneren Patch-Antenne dient dabei beispielsweise zum Empfang von SDARS-Signalen, wohingegen die äußere oder obere Patch-Antenne mit einer äußeren oder höherliegenden Strahlerfläche beispielsweise zum Empfang von GPS-Signalen dient. Durch die gegenseitige Verkopplung zwischen den Antennen wird zusätzlich eine Minimierung der Antennenstruktur erzielt. Der Antennenträger kann dabei bevorzugt aus Kunststoff und die erwähnten Strahlerflächen der Antennenstrukturen beispielsweise aus gestanzten und/oder gefalteten Blechen bestehen. Alternativ kann die Antennenstruktur beispielsweise auch mit Hilfe der 3D-MID-Technologie gefertigt werden, also aus dreidimensionalen elektrischen Baugruppen (Moldet Interconnect Devices - MID) bestehen.

Auch diese zweite Patch-Antenne kann ebenfalls wiederum bevorzugt an ihrem Außenumfang mit quer zur Strahlerfläche verlaufenden elektrisch leitfähigen Erweiterungen versehen sein, beispielsweise im Bereich der Seitenwände einer Trägerstruktur für diese Strahlerfläche.

Bei dieser Variante kann die Antenne beispielsweise so eingesetzt werden, dass die außenliegende ring- oder rahmenförmige Patch-Antenne, beispielsweise als Antenne zum Empfang von einem Global Navigation Satellite System (GNSS), ausgestrahlte Signale, beispielsweise GPS-Signale empfängt, wohingegen die tiefer und/oder innenliegende ring- oder rahmenförmige Antenne beispielsweise zum Empfang von SDARS-Signalen verwendet werden kann.

In einer besonders bevorzugten Ausführungsform können also beide übereinander angeordnete Patch-Strahler von ihrer Struktur her gleich oder ähnlich ausgebildet sein, wobei üblicherweise die an den umlaufenden Seiten vorgesehenen und sich quer zur Strahlerfläche erstreckenden, beispielsweise zickzack- oder meanderförmig gestalteten Erweiterungen der zweiten Patchstrahlerfläche in ihrer Höhe geringer dimensioniert sind als die entsprechenden Erweiterungen an dem oberen Patchstrahler.

Die Erfindung wird nachfolgend anhand von Ausführungsbeispielen näher erläutert. Dabei zeigen
- Figur 1:: eine schematische dreidimensionale Darstellung einer erfindungsgemäßen PatchAntenne;
- Figur 2:: eine vertikale Schnittdarstellung parallel zu einer Seitenwand der in Figur 1 gezeigten Patch-Antenne;
- Figur 2a:: eine entsprechende Darstellung zu Figur 2, in der verdeutlicht ist, dass die Massefläche auf der Oberseite einer Leiterplatine ausgebildet und die Speiseleitung für die Patch-Antenne durch eine Ausnehmung in der Massefläche und eine Bohrung in der Leiterplatine bis zur Leiterplatinenunterseite geführt sein kann, wo sie elektrisch angeschlossen ist;
- Figuren 3a bis 3d :: vier schematische Seitenansichten der Seitenwände des Substrats mit der darauf ausgebildeten unterschiedlichen Strahlungsstruktur;
- Figur 4:: eine schematische Darstellung eines Ersatzschaltbildes der erfindungsgemäßen Patch-Antenne;
- Figuren 5a bis 5j :: acht unterschiedliche Darstellungen einer möglichen Anspeisestruktur für die erfindungsgemäße zirkular polarisierte PatchAntenne;
- Figur 6:: ein abgewandeltes Ausführungsbeispiel für eine Patch-Antenne mit einem zylinderförmigen Substrat und einer darauf befindlichen ringförmigen Strahlerfläche;
- Figur 7:: ein zu Figur 1 abgewandeltes Ausführungsbeispiel mit einer veränderten, verdoppelten Speisestruktur;
- Figur 8:: ein Ersatzschaltbild für das Ausführungsbeispiel gemäß Figur 7;
- Figur 9:: eine zu Figur 2 abgewandelte Querschnittsdarstellung durch eine erfindungsgemäße Patch-Antenne mit auf der Zentralachse 7 in Strahlrichtung zugewandt verlaufenden Seitenflächen;
- Figur 10:: ein zu Figur 9 abgewandeltes Ausführungsbeispiel, bei welcher die Seitenflächen des Substrats in Strahlrichtung von der Zentralachse 7 weg verlaufend gerichtet sind;
- Figur 11:: ein zu Figur 1 und 2 abgewandeltes Ausführungsbeispiel in einer Vertikalquerschnittsdarstellung vergleichbar zu Figur 2, bei welchem die Seitenflächen-Strahlerstruktur im Abstand zur Oberfläche der Seitenwand des Substrats vorgesehen ist;
- Figur 12:: ein nochmals zu Figur 11 abgewandeltes Ausführungsbeispiel im Vertikalquerschnitt;
- Figur 13:: eine weitere Abwandlung zu Figur 11 und 12 in einem vereinfachten Vertikalquerschnitt;
- Figur 14:: eine räumliche Darstellung eines Ausführungsbeispiels mit einer aus einem Metallblech bestehenden Strahlerstruktur;
- Figur 15:: eine Querschnittsdarstellung durch die Ausführungsform gemäß Figur 14;
- Figur 16:: eine räumliche Schnittdarstellung eines weiter abgewandelten Ausführungsbeispiels mit einem boxenförmig umgebenen Hohlraum innerhalb des Substrates;
- Figur 17:: eine Querschnittsdarstellung mit in dem Hohlraum integriert untergebrachter Leiterplatine in einer mittleren Höhe;
- Figur 18:: eine Abwandlung aus Figur 17, bei der eine Leiterplatine mit elektronischen Baugruppen an der oben liegenden Unterseite der Tragwand des Substrats angeordnet ist;
- Figur 19:: eine perspektivische Darstellung eines weiteren Ausführungsbeispiels einer PatchAntennenanordnung mit zwei ineinander oder übereinander gestapelten Patch-Antennen;
- Figur 20:: eine entsprechende Darstellung des Ausführungsbeispiels nach Figur 19 in Explosionsdarstellung;
- Figur 21:: eine Draufsicht auf das Ausführungsbeispiel nach Figur 19;
- Figur 22:: eine vertikale Schnittdarstellung senkrecht zu den Strahlerflächen längs der Linie A-A in Figur 21;
- Figur 23:: eine vertikale Schnittdarstellung senkrecht zu den Strahlerflächen längs der Linie B-B in Figur 21;
- Figur 24:: eine perspektivische Unteransicht des Ausführungsbeispiels nach den Figuren 19 bis 23;
- Figur 25:: ein Resonanzdiagramm der gebildeten PatchAntennenanordnung;
- Figur 26:: ein zu Figur 20 abgewandeltes Ausführungsbeispiel mit einer vollflächigen zweiten Patch-Antenne in räumlicher Darstellung;
- Figur 27:: eine Querschnittsdarstellung durch das Ausführungsbeispiel nach Figur 26;
- Figur 28:: ein nochmals abgewandeltes Ausführungsbeispiel mit einer dreidimensionalen äußeren Patch-Antenne und einer darunter befindlichen zweidimensionalen inneren Patch-Antenne in dreidimensionaler Darstellung; und
- Figur 29:: die in Figur 28 gezeigte Patch-Antennenanordnung in Explosionsdarstellung.

In Figur 1 ist eine Patch-Antenne 1 von ihrem prinzipiellen Aufbau her gezeigt, und zwar in einer schematischen dreidimensionalen Darstellung.

Es handelt sich dabei bevorzugt um eine zirkular polarisierte Patch-Antenne.

Die Patch-Antenne umfasst - wie sich auch aus der Querschnittsdarstellung gemäß Figur 2 ergibt - einen dielektrischen Körper 3, der nachfolgend teilweise auch als Substrat bezeichnet wird.

Dieses dreidimensionale Substrat umfasst eine Oberseite 3a, eine Unterseite 3b und umlaufende Seitenwände 3c, die teilweise nachfolgend auch als Seitenflächen 3c bezeichnet werden.

Die Seitenwände bzw. Seitenflächen 3c sind im gezeigten Ausführungsbeispiel senkrecht zur Ober- bzw. Unterseite 3a, 3b des Substrats verlaufend ausgerichtet und damit parallel zur Zentralachse 7, die die Ober- und Unterseite des Substrates senkrecht und mittig durchsetzt.

Anstelle der Begriffe "Seitenwände" bzw. "Seitenwände" 3c wird zum Teil nachfolgend auch der Begriff SeitenflächenRaum S verwendet, da - wie sich später noch zeigen wird - der weitere Strukturaufbau nicht mehr unmittelbar auf der Oberfläche der Seitenwände 3c, sondern auch im Abstand dazu vorgesehen sein kann.

Das Substrat kann aus einem geeigneten Material bestehen. Bevorzugt wird Keramik mit einem vergleichsweise niedrigen Wert für die Permittivität, das heißt die dielektrische Leitfähigkeit εᵣ verwendet. Dies eröffnet auch die Möglichkeit, als Substrat nicht nur zwingend Keramik, sondern auch bevorzugt Kunststoff zu verwenden, beispielsweise vor allem dann, wenn die Patchantenne zum Empfang von über SDARS ausgestrahlte Programme (insbesondere im nordamerikanischen Raum) oder zum Empfang von über GPS ausgestrahlte Positionsdaten dienen soll. Hierdurch lassen sich die Verluste minimieren. Die Werte für εᵣ können beispielsweise bevorzugt zwischen 2 bis 20 variieren.

Im gezeigten Ausführungsbeispiel ist auf der Oberseite 3a des Substrats (oder allgemein oberhalb der Oberseite 3a) eine elektrisch leitfähige Strahlerfläche 11 ausgebildet, beispielsweise in Form einer auf der Oberseite 3a vorgesehenen Metallisierung. Sollte die Metallisierung in Form eines Metallbleches ausgestaltet sein, so kann dieses auf der Oberseite des Substrats beispielsweise aufgeklebt oder aufgepresst werden, wodurch eine gute Fixierung erzielbar ist.

Zudem ist die Strahlerfläche 11 nicht als geschlossene Strahlerfläche ausgebildet, sondern ring- oder rahmenförmig gestaltet, das heißt in Form einer umlaufenden (geschlossenen) Strahlerfläche unter Ausbildung zumindest einer von der umlaufenden geschlossenen Strahlerfläche 11 umgebenden Ausnehmung 13, innerhalb derer eine nachfolgende, noch im weiteren Detail erörterten Anspeisestruktur 15 für die Strahlerfläche 11 vorgesehen ist.

Mit anderen Worten ist die ring- und/oder rahmenförmige Strahlerfläche 11 so gebildet, dass sie um eine die PatchAntenne in der Regel mittig durchsetzenden Zentralachse 7 umlaufend angeordnet ist, und zwar in einer Ebene, die in der Regel senkrecht zur Zentralachse 7 ausgerichtet ist.

Auf der Unterseite 3b des Substrats 3 oder unterhalb dieser Unterseite 3b ist eine - wie bei Patch-Antennen in der Regel üblich - Massefläche 17 ausgebildet, die ebenfalls in Form einer Metallisierung vorgesehen sein kann. Im gezeigten Ausführungsbeispiel ist die Massefläche 17 in Längs- und Querrichtung größer dimensioniert, als die Längs- und Querrichtung des Substrats, so dass die Massefläche 17 über die Seitenwände 3c des Substrats übersteht. Die Massefläche kann dabei aus einem Metallblech bestehen. Ebenso ist es möglich, dass die Massefläche 17 auch als Metallisierung ausgebildet ist, die bevorzugt auf der der Patch-Antenne 1 zugewandt liegenden Oberseite vorgesehen ist, wobei die Patch-Antenne 1 dann mit der Unterseite ihres Subtrates auf dieser auf der Leiterplatine LP ausgebildeten Metallisierung positioniert, beispielsweise aufgeklebt werden kann. Die Verwendung einer entsprechenden Leiterplatte ist beispielhaft in der Querschnittsdarstellung gemäß Figur 2 und 2a zu ersehen. Die Massefläche 17 kann dabei aber auch ein Konstruktionsteil sein, auf welchem die bisher geschilderte Patch-Antenne ohne separate eigene Massefläche aufgesetzt wird, beispielsweise dadurch, dass die Patch-Antenne mit ihrem Substrat auf dem Karosserieblech eines Kraftfahrzeuges positioniert, beispielsweise aufgeklebt wird.

Aus der Darstellung gemäß Figur 1 ist bereits zu ersehen, dass die erfindungsgemäße Patch-Antenne 1 an ihren umlaufenden Seitenwänden oder Seitenflächen 3c ebenfalls mit einer Seitenflächen-Strahlerstruktur 18 versehen ist, die mit der Strahlerfläche 11 auf der Oberseite 3a des Substrats 3 elektrisch-galvanisch verbunden ist, im gezeigten Ausführungsbeispiel in diese Strahlerfläche 11 übergeht.

Im gezeigten Ausführungsbeispiel besteht die Seitenflächen-Strahlerstruktur 18 dabei aus einer Vielzahl von Seitenstrahlerflächen-Abschnitten 19, die mit ihren der Strahlerfläche 11 zugewandt liegenden Enden 19a mit der Strahlerfläche 11 elektrisch-galvanisch verbunden sind bzw. in die Strahlerfläche 11 übergehen. Das dazu gegenüberliegende Ende 19a läuft also von der Strahlerfläche 11 weg in Richtung Massefläche 17 und endet im Abstand dazu frei, das heißt allgemein ohne galvanische Kontaktierung mit der Massefläche 17.

Dadurch werden zwischen zwei benachbarten Seitenstrahlerflächen-Abschnitte 19 elektrisch nicht leitende Ausnehmungsbereiche 20 gebildet, die sich zumindest in einer Teilhöhe der jeweiligen Seitenwand 3c erstrecken. Hierdurch wird letztlich eine Gesamt-Strahlerfläche bzw. Gesamt-Strahlerstruktur 25 geschaffen, die sowohl die auf der Oberseite 3a des Substrats 3 befindliche Strahlerfläche 11 als auch die an den Seitenwänden oder Seitenflächen 3c befindliche zusätzliche Seitenflächen-Strahlerstruktur 18 mit den zugehörigen mehreren SeitenstrahlerflächenAbschnitten 19 umfasst. Unter Ausnutzung dieser äußeren Seitenflächen 3c des Substrates 3 lässt sich also die Gesamtfläche für die Strahlerstruktur vergrößern, ohne dass die Abmessungen der Patch-Antenne vergrößert werden müssen. Gleichzeitig wird aber nicht nur die gesamte Strahlerfläche durch diese Erweiterung auf den Seitenwänden vergrößert, sondern vergrößert wird vor allem auch die gesamte Begrenzungs- oder Umrisslinie 23, die die Gesamt-Strahlerfläche umgibt und durch die Grenzlinie definiert ist, die die Seitenstrahlerflächen-Abschnitte 19 von den Ausnehmungsbereichen 20 trennt.

Anhand des bis hierher beschriebenen Ausführungsbeispiels ergibt sich, dass die Seitenflächen-Strahlerstruktur 18 unmittelbar auf der Oberfläche der umlaufenden Seitenflächen bzw. Seitenwände 3c des Substrats vorgesehen ist, was sich insbesondere dann anbietet, wenn die entsprechende Gesamt-Strahlerstruktur in Form einer metallisierten Fläche auf den entsprechenden Oberflächenbereichen ausgebildet ist, wodurch also die oben liegende Strahlerfläche 11 und die im umlaufende Bereich vorgesehenen Seitenstrahlerflächen-Abschnitt 19 gebildet werden. Es wird aber bereits an dieser Stelle angemerkt, dass insbesondere die Seitenstrahlerflächen-Abschnitt 19 auch in einem seitlichen Abstand zur jeweiligen Oberfläche der Seitenwände 3a vorgesehen sein kann, z.B. dann, wenn beispielsweise eine über die Seitenwände seitlich überstehende Tragkonstruktion verwendet wird, die beispielsweise nach Art einer nach unten hin offenen Box auf das Substrat aufgesetzt ist, so dass umlaufend vergleichsweise dünne Flanschabschnitte gebildet sind, die im Abstand zu den erwähnten Seitenwänden 3c des Substrates liegen, so dass auf diesen Flanschabschnitten die erwähnte Seitenflächen-Strahlerstruktur 18 ausgebildet sein kann. Ebenso kann beispielsweise bevorzugt die gesamte Strahlerstruktur aus einem Metallblech hergestellt, gekantet, gebogen etc. sein, so dass die auf dem Substrat oben liegende Strahlerfläche 11 in eine Seitenflächen-Strahlerstruktur 18 übergeht, deren Seiten-strahlerflächen-Abschnitt 19 im Abstand zu der Oberfläche der Seitenwände 3c zu liegen kommen. Von daher wird allgemein auch davon gesprochen, dass die Seitenstrahlerflächen-Abschnitte 19 nicht nur auf den Seitenflächen oder Seitenwänden 3c des Substrates direkt gebildet, sondern in dem Seitenflächen- bzw. Seitenwand-Bereich S vorgesehen sind, die also im Abstand vor den Seitenflächen oder Seitenwänden 3c liegen. Von daher wird, wie bereits erwähnt, teilweise auch vom Seitenflächen-Raum S gesprochen, in welchem die Seitenflächen-Strahlerstruktur 18 vorgesehen und/oder ausgebildet ist. Dies wird später noch anhand weiterer Ausführungsbeispiele erläutert.

Im gezeigten Ausführungsbeispiel nach Figur 1 erstrecken sich die Seitenstrahlerflächen-Abschnitte 19 in einer Teilhöhe 19' der Gesamthöhe H des Substrats 3, enden also in einem Abstand 27 vor der Unterseite 3b des Substrats.

Ebenso erstrecken sich die Ausnehmungsbereiche 20 zwischen zwei Seitenstrahlerflächen-Abschnitte 19 in einer Teilhöhe 20' des Substrats 3 und enden in einem Abstand 29 unterhalb der Oberseite 3a des Substrats 3.

In Figur 2 ist eine Querschnittsdarstellung wiedergegeben, bei welcher auf der linken Seite der Patch-Antenne der Schnitt durch einen nach unten verlaufenden Seitenstrahlerflächen-Abschnitt 19 verläuft, nämlich in einer Teilhöhe 19' ausgehend von der oberen Strahlerfläche 11, wohingegen auf der rechten Seite der Schnittdarstellung ein Schnitt wiedergegeben ist, der durch einen Ausnehmungsbereich 20 hindurch verläuft, der sich in einer Teilhöhe 20' von der Massefläche 17 nach oben hin erstreckt, so dass der Ausnehmungsbereich in einem Abstand 29 vor der Oberseite 3a des Substrats 3 endet.

Durch die Gestaltung sind die Seitenstrahlerflächen-Abschnitte 19 an ihrem der Strahlerfläche 11 zugewandt liegenden Ende quasi über einen elektrisch leitfähigen Streifen 29 auf der Seitenwand 3c miteinander verbunden. Gleichermaßen sind die elektrisch nicht leitfähigen Ausnehmungsbereiche 20 über einen unten liegenden Streifen 33 miteinander verbunden, vor dem der nach unten vorstehende Bereich der Seitenstrahlerflächen-Abschnitte 19 endet.

Von daher ergibt sich ein Überlappungsbereich 35, im gezeigten Ausführungsbeispiel mit einer Teilhöhe 35a, in welchem die elektrisch leitfähigen Seitenstrahlerflächen-Abschnitte 19 und die Ausnehmungsbereiche 20 nebeneinander liegend ausgebildet sind.

Die Höhe 20' dieser Ausnehmungsbereiche 20 wie die Höhe 19' der Seitenstrahler-Abschnitte 19 und die Höhe 35' des Überlappungsbereiches 35 kann in weiten Bereichen unterschiedlich gewählt werden. Sie können sich über die gesamte Höhe der Seitenwände erstrecken oder nur über eine Teilhöhe. Beschränkungen bestehen insoweit nicht. Zudem können die Höhen und Teilhöhen für die Seitenstrahlerflächen-Abschnitte 19 sowie die Ausnehmungsbereiche 20 an verschiedenen Stellen auch unterschiedlich dimensioniert sein, so dass auch die verbleibenden Abschnitte 27, 29, 31, 33 an verschiedenen Stellen der umlaufenden Seitenwand 3c unterschiedliche Werte aufweisen können. Eventuell können die so gebildeten schlitzförmigen Ausnehmungen 20 auch bis zur Oberseite 3a des Substrats 3 reichen, ebenso wie die Höhe oder Länge der Seitenstrahlerflächen-Abschnitte 19 zumindest bis fast zur Ebene der Massefläche 17 reichen können.

Die Breite der Vielzahl von Seitenstrahlerflächen-Abschnitten 19 wie auch die Breite der Ausnehmungsbereiche 20 kann in weiten Bereichen beliebig gewählt werden. Diese Breiten können auch in einem einzigen Ausführungsbeispiel variieren. Je geringer die Breiten werden, umso größer und damit länger wird die Begrenzungs-/Umrisslinie 23.

So können beispielsweise auf der gesamten Umfangsfläche 3c bzw. im Seitenflächen-Raum S bevorzugt 4 bis 16 Seitenstrahler-Abschnitte 19 und damit auch Ausnehmungsbereiche 20 aufeinanderfolgend, d.h. nebeneinander angeordnet sein. Bevorzugte Zahlen können zwischen 10 bis 50 oder 20 bis 40 liegen. Echte Einschränkungen gibt es nicht, wobei eine höhere Anzahl wie erwähnt zu einer Vergrößerung der Begrenzungs-/Umrisslinie 23 führt, was vorteilhaft ist. Von daher sind die vorstehend genannten Werte auch nur beispielhaft zu verstehen, d.h. ohne Einschränkung.

Ebenso können die Formen für die SeitenstrahlerflächenAbschnitte 19 sowie die Ausnehmungsbereiche 20 unterschiedlich gewählt werden.

Durch die Schilderung des Aufbaus der erfindungsgemäßen Patch-Antenne ergibt sich, dass der Hauptgrund für das kompakte Design der Antenne die Ausnutzung der äußeren Seitenflächen oder Seitenwände 3c des Tragkörpers 3 ist. Denn die auf der Oberseite 3a des Substrats befindliche Strahlerfläche 11 geht somit in Strahlerflächen-Abschnitte auf den Seitenwänden 3c über, wodurch die Gesamt-Strahlerfläche vergrößert wird.

Zudem wird durch die erläuterte Patch-Antenne der vertikal polarisierte Anteil des elektromagnetischen Feldes (terrestrischer Gewinn) verstärkt, da durch die im gezeigten Ausführungsbeispiel fingerförmigen Seitenstrahlerflächen-Abschnitte 19 eine Kamm-ähnliche Seitenflächen-Strahlerstruktur 18 geschaffen wird, bei der die Seitenstrahlerflächen-Abschnitte 19 als kleine vertikale Strahlerelemente fungieren.

Dazu ist die im gezeigten Ausführungsbeispiel nach Figur 1, 2 bzw. der Detaildarstellung gemäß Figur 3a erwähnte Seitenflächen-Strahlerstruktur 18 mit rechteckförmigen Seitenstrahlerflächen-Abschnitten 19 und dazwischen liegenden rechteckförmigen Ausnehmungsbereichen gestaltet, so dass sich eine meanderförmige Struktur, das heißt eine meanderförmige Begrenzungs- und/oder Umrisslinie 23 ergibt, worüber die rechteckförmigen Seitenstrahlerflächen-Abschnitte 19 von den im Umfangsrichtung versetzt liegenden Ausnehmungsbereichen 20 getrennt sind.

Anhand von Figur 3b ist nur schematisch gezeigt, dass die zur Gesamt-Strahlerfläche 25 gehörenden Abschnitte 19 und die Ausnehmungsabschnitte 20 auch durch eine Wellenstruktur, das heißt durch eine wellenförmig verlaufende Begrenzungs- oder Umrisslinie 23 voneinander getrennt sein können (diese Wellenlinie kann sinus- oder kosinus-förmig sein, oder einer anderen Wellenform folgen).

Anhand von Figur 3c ist gezeigt, dass die Begrenzungslinie 23 zwischen beiden Abschnitten auch zickzack-förmig gestaltet sein kann.

Anhand von Figur 3d soll nur gezeigt werden, dass die Begrenzungslinie 23 vom Grundsatz her jegliche Form annehmen kann, beispielsweise auch einer fraktalen Struktur folgen kann.

Figur 3d zeigt als weitere mögliche Ausführungsform, dass die Seitenstrahlerflächen-Abschnitte 19 und/oder die dazwischen befindlichen Ausnehmungsbereiche 20 eine fraktale Struktur aufweisen können, so dass eine dieser fraktalen Struktur folgende Begrenzungs-/Umrisslinie 23 zwischen den Abschnitten 19 und den Ausnehmungsbereichen 20 geschaffen wird. Insoweit sind die Gestaltungsmöglichkeiten für die Seitenstrahlerflächen-Abschnitte 19 und die Ausnehmungsbereiche 20 vielfältig und unbegrenzt.

Aus den nur beispielhaft wiedergegebenen Zeichnungen ergibt sich, dass die Seitenflächen-Strahlerstruktur 18 eine Vielzahl von Seitenstrahlerflächen-Abschnitte 19 und/oder elektrisch nicht-leitfähige Ausnehmungsbereiche 20 aufweisen kann, die von der Strahlerfläche 11 in Richtung Massefläche 17 finger-, zungen-, rechteck-, dreieck-, trapez-, kamm- oder wellenförmig oder -ähnlich verlaufen oder beispielsweise nach Art von fraktalen Strukturen gebildet sind. Entsprechend wird die Begrenzungs- und Umrisslinie 23 durch diese Ausgestaltung größer, das heißt größer als der reine Umfang des Substrates 3 über seine Seitenwände hinweg.

Das erläuterte Ausführungsbeispiel zeigt also, dass sich die ring- oder strahlerförmige Strahlerfläche 11 letztlich auf die Außenflächen des Substrates 3, das heißt auf die umlaufenden Seiten- oder Wandflächen 3c erweitern lässt, wodurch das Volumen des Substrates 3 optimal ausgenutzt wird. Dadurch lässt sich ohne Volumenvergrößerung die Gesamt-Strahlerfläche 25 vergrößern. Durch die zusätzlich gewählten Ausnehmungen oder Schlitze 20 zwischen zwei entsprechenden in Richtung Massefläche 17 vorstehenden Seitenstrahlerflächen-Abschnitte 19 kann letztlich der Umfang der ring- oder rahmenförmigen Gesamt-Strahlerstruktur, vor allem auch die gesamte Länge der Begrenzungs- und Umrisslinie 23 weiter vergrößert werden, so dass sich dadurch das Volumenmaterial des Substrates um bis 50% reduzieren und/oder die Breitbandigkeit um bis zu 50% erhöhen lässt.

Anhand der Figuren 1 bis 3d ist gezeigt worden, dass das kompakte Design der erfindungsgemäßen Antenne nicht nur durch Ausnutzung der äußeren Seitenfläche 3c des Tragkörpers oder Substrates 3 verbessert werden kann, sondern allgemein die Vergrößerung der Gesamt-Strahlerstruktur durch unterschiedlichste Maßnahmen und Geometrien an den Seitenflächen oder Seitenwänden 3c erfolgen kann. Zudem lässt sich bei den Varianten gemäß Figuren 3a bis 3d (die nur beispielhaft gezeigt sind) der vertikal polarisierte Anteil des elektromagnetischen Feldes (terrestrischer Gewinn) verstärken, da die fingerähnlichen Seitenstrahlerflächen-Abschnitte 19 in ihrer Gesamtheit Kamm-ähnlich wirken, also wie kleine vertikale Strahlerelemente fungieren.

Nachfolgend wird noch auf die erfindungsgemäße Speisestruktur der erläuterten Patch-Antenne eingegangen.

Wie insbesondere aus Figur 1 zu ersehen ist, besteht die Speisestruktur 15 aus einem Viertelkreis-Umfangsstreifen 51, wobei hier außermittig der Einspeisungspunkt 53 gezeigt ist, an welchem die Antennenspeiseleitung 42 (Innenleiter) endet, die eine entsprechende Bohrung 3d im Substrat 3 sowie eine entsprechende Bohrung 17a in der Massefläche 17 durchsetzt. Die Speiseleitung 42 kann dabei die Verlängerung eines Innenleiters 43' einer koaxialen Speiseleitung 43 sein, deren Außenleiter 43" mit der Massefläche 17 elektrisch-galvanisch verbunden ist. Der erwähnte Viertelkreis-Umfangsstreifen 51 stellt dabei allgemein eine Phasenschieber-Einrichtung in Form einer Phasenschieber-Leitung 47 dar.

Bevorzugt ist die Ausführungsform jedoch so, dass die beschriebene und gezeigte Patchantenne auf einer Leiterplatine LP positioniert und angeschlossen wird, auf deren Oberseite (also der Unterseite 3b des Substrates 3) zugewandt liegend eine metallisierte Fläche vorgesehen bzw. ausgebildet ist, die als Massefläche 17 wirkt. Von daher kann die in Figur 1 gezeigte Massefläche 17 als eine entsprechend metallisierte Fläche auf der Oberseite einer gegebenenfalls noch größer dimensionierten Leiterplatine vorgesehen sein. Im Bereich der Speiseleitung 42 ist diese metallisierte Fläche mit einer Ausnehmung versehen, in deren Bereich die Leiterplatine mit einer Bohrung ausgestattet ist, durch die hindurch die Speiseleitung 42 bis zur Unterseite der Leiterplatine geführt und dort elektrisch angeschlossen, insbesondere verlötet ist. Die entsprechende Bohrung in der Leiterplatine kann insoweit auch als Durchkontaktierung ausgebildet sein, wobei lediglich darauf zu achten ist, dass hier keine Verbindung mit der Massefläche hergestellt wird. In diesem Fall liegt also keine koaxiale Anschlussleitung vor.

In Figur 2a ist insoweit eine zu Figur 2 entsprechende Darstellung wiedergegeben, in der auch die Leiterplatine LP mit dargestellt ist.

Durch die außermittige Anordnung des Einspeisepunkts 53 ergeben sich in der Phasenschieberleitung 47 zwei unterschiedlich lange Koppelleitungen 47' und 47", die im gezeigten Ausführungsbeispiel mittig am Innenrand 11a der ring- oder rahmenförmigen, also umlaufend geschlossenen Strahlerfläche 11 enden und hier bevorzugt an mittigen Kontaktstellen 48 in die Strahlerfläche 11 bevorzugt übergehen (wobei die mittige Anbindung der Koppelleitungen 47', 47" bezogen ist auf die betreffende Länge der jeweiligen Innenseite 11a, der in diesem Ausführungsbeispiel quadratisch geformten Ausnehmung). Durch die unterschiedlichen Längen der sogebildeten Koppelleitungen 47', 47" kann durch die unterschiedliche Laufzeitlänge in der so gebildeten Phasenschieber-Leitung 47 die gewünschte Phasenverschiebung eingestellt werden, beispielsweise von 90°. Dadurch lässt sich die zirkulare Polarisation für die Patch-Antenne erzielen.

Durch die beschriebene Konstruktion mit der vorliegenden Ring- oder Rahmenstruktur für die Strahlerfläche 11 wird über den erläuterten Einspeisepunkt 53 in Abweichung zu Standard-Patch-Antennen die erwünschte Zirkularität nicht über Diskontinuitäten (Fasen) erzeugt, sondern durch die erzeugte Phasenschieber-Leitung 47. Dieser Umstand bringt unter anderem den Vorteil mit sich, dass sich dadurch die ring- und/oder rahmenförmige Strahlerfläche 11 auf die Außenflächen oder Seitenwände 3c erweitern lässt, wodurch das Volumen des Trägerkörpers, das heißt des Substrats 3, optimal ausgenutzt werden kann. Durch die erwähnte Seitenflächen-Strahlerstruktur 18 mit den Seitenstrahlerflächen-Abschnitten 19 und den Ausnehmungsflächen 20 kann der Umfang der ring- und/oder rahmenförmigen Gesamt-Strahlerfläche 25 nochmals weiter vergrößert werden, wodurch das Volumen des Trägermaterials - wie bereits erwähnt - um bis zu 50% reduziert werden kann.

Die erläuterte Speisestruktur 15 mit der Phasenschieberleitung 47, das heißt den Koppelleitungen 47', 47" sind (ebenso wie bei den nachfolgenden Ausführungsbeispielen) auf der Oberseite 3a des Substrates 3 vorgesehen oder ausgebildet, oder oberhalb davon, in der Regel also auf der gleichen Ebene, in der auch die ring- und/oder rahmenförmige Strahlerfläche 11 liegt oder angeordnet ist.

Anhand von Figur 4 ist zudem noch ein Ersatzschaltbild ergänzend wiedergegeben, welches die ring- oder rahmenförmige Struktur der Gesamt-Strahlerfläche 25 andeutet, wobei sich durch die auf den Seitenwänden 3c ausgebildeten und abwechselnd aufeinander folgenden Seitenstrahlerflächen-Abschnitte 19 und den Ausnehmungsbereichen 20 eine ring- oder rahmenförmige Strahlerstruktur ergibt, die durch abwechselnd aufeinander folgende Serieninduktivitäten 39 und Serienkapazitäten 41 definiert ist.

Eine so aufgebaute erfindungsgemäße Patch-Antenne kann unter Auswahl geeigneter Materialien entsprechend dimensioniert werden. Beispielhaft kann die Patch-Antenne durch folgende Materialien und Maße definiert sein:
Außenabmaße: 25 mm x 25 mm x 6 mm
Schlitz- oder Ausnehmungsbreite (für die Abschnitte 20): 1, 5 mm
Höhe des Überlappungsbereiches 35: 3,6 mm
Breite der Seitenstrahlerflächen-Abschnitte 19: 2 mm
Abstand Zentralachse 7 zum Einspeisepunkt 53: 4 mm
Breite der Phasenschieberleitung 47 bzw. der Koppelleitungen 47', 47": 2 mm
Seitenlänge der Ausnehmung 13: 14 mm x 14 mm
Material Substrat: Kunststoff PPS εᵣ = 3,2
tan(δ) = 0,0007

Natürlich kann von diesen Werten in weiten Bereichen abgewichen werden. So können Abweichungen von vorzugsweise weniger als 50%, insbesondere weniger als 40%, weniger als 30%, weniger als 20% und insbesondere weniger als 10% ebenfalls zu vorteilhaften Ausführungsformen führen. Die entsprechenden vorstehend genannten Werte können aber nach oben hin noch beliebig größer sein, so dass Abweichungen in einer Größenordnung von bevorzugt weniger als 60%, weniger als 70%, ..., weniger als 90% und insbesondere weniger als 100% (unter mehr) ebenso möglich sind.

Bezüglich des εᵣ-Wertes für den Kunststoff können diese Abweichungen insbesondere nach oben hin einen vielfachen Wert aufweisen (Beschränkungen bestehen insoweit grundsätzlich nicht). So können die Werte für εᵣ beispielsweise bevorzugt zwischen 2 und 20 liegen. Insbesondere dann, wenn die erfindungsgemäße Patch-Antenne zum Empfang über SDARS ausgestrahlte Programme verwendet werden soll, eigenen sich besonders Werte für εᵣ, die zwischen 2 und 10 liegen und dabei das Substrat bzw. die Patch-Antenne und damit die umliegenden Strahlerfläche eine Abmessung von 15mm x 15mm bis 30mm x 30mm aufweist.

Für den Fall, dass die erfindungsgemäße Antenne beispielsweise zum Empfang von GPS-Signalen eingesetzt werden soll, kann ein Substrat mit einem Material verwendet werden, welches bevorzugt Werte für εᵣ zwischen 10 und 20 aufweist. Hier ergeben sich geeignete Patch-Antennen-Größen, d.h. Abmessungen für das Substrat in Draufsicht, welche beispielsweise zwischen 15mm x 15mm bis 25mm x 25mm liegen können. Zwischen diesen Werten sind beliebige unterschiedliche Größenordnungen in jeweils 1mm-Schritten ebenso möglich und umsetzbar.

Anhand der nachfolgenden Figuren 5a bis 5h sind nunmehr unterschiedliche Speisestrukturen 15 in schematischer Draufsicht wiedergegeben, wie sie beispielsweise für die in Figur 1 gezeigte (in Draufsicht) quadratisch gebildete Patch-Antenne (1) verwendet werden können.

Bei der Variante gemäß Figur 5a ist schematisch jene Speisestruktur 15 wiedergegeben, wie es auch bei dem Ausführungsbeispiel gemäß Figur 1 zu ersehen ist.

Anhand der weiteren Darstellung gemäß Figuren 5b bis 5j folgend, sind hierzu Abwandlungen gezeigt, die allesamt nur verdeutlichen, dass vielfach andere Strukturen ebenso möglich sind.

Bei der Variante gemäß Figur 5b wird anstelle eines Viertelteilkreises für die Phasenschieberleitung 47 mit den beiden Koppelleitungen 47', 47" eine rechtwinklige Leitungsstruktur vorgeschlagen, wobei der erwähnte Einspeisungspunkt 53 nicht im Eckbereich (der von der Zentralachse 7 durchsetzt wird), also am Übergangsbereich der Leitungsschenkel, sondern versetzt zum Eckbereich in einem Leitungsschenkel angeordnet ist, wodurch sich wieder unterschiedlich lange Koppelleitungen 47', 47" zu dem mittigen Einspeisungspunkt 53 am Innenrand 11a der Strahlerfläche 11 ergeben.

Bei der Variante gemäß Figur 5c ist ein 270° umschließender elektrisch leitfähiger Speisering als Phasenschieberleitung 47 gewählt, dessen vom Einspeisepunkt 53 letztlich ausgehenden Koppelleitungen 47', 47" an zwei um 90° versetzt liegende Kontaktstellen 48 an der Innenseite 11a der ring- oder rahmenförmigen Strahlerfläche 11 enden und hierüber mit der Strahlerfläche 11 verbunden sind. Die Einspeisung erfolgt dabei vom Einspeisepunkt 53 (der zentral angeordnet ist und durch den hindurch die Zentralachse 7 verläuft) über einen ersten gemeinsamen radialen Einspeiseschenkel 57, der dann von einer zur Zweigungsstelle 57' in die beiden erwähnten gegensinnig verlaufenden Koppelleitungen 47 übergeht.

Bei der Variante gemäß Figur 5d sind rechteckig verlaufende Koppelleitungen 47', 47" mit mehreren Abwinkelungen gezeigt, wobei die Breite der Koppelleitung und die Länge wieder so unterschiedlich gewählt sind, dass ein Phasenversatz von 90° bezüglich der Speisung erzielbar ist.

Bei der Variante gemäß Figur 5e ist ein komplexerer Aufbau gezeigt, und zwar mit in sich verzweigten Koppelleitungen 47', 47", wobei vom Einspeisepunkt 53 die beiden Koppelleitungen 47', 47" in bekannter Weise über mehrere Abwinklungen zu den Verbindungsstellen 48 an der Innenseite 11a der Strahlerfläche 11 führen. Über zwei zusätzlich senkrecht zueinander stehenden Verbindungsabschnitte 47a, 47b sind die Verbindungsstellen 48 nochmals miteinander galvanisch verbunden, wie aus Figur 5e unmittelbar zu entnehmen ist.

Anhand von Figur 5f ist wiedergegeben, dass im Gegensatz zu der Darstellung gemäß Figur 5e auch eine kapazitive Anspeisung möglich ist, indem die beiden Koppelleitungen 47', 47" der Phasenschieberleitung 47 von der Strahlerfläche 11 galvanisch getrennt sind. Die beiden senkrecht zueinander und senkrecht zu den Seitenbegrenzungen des Substrates 3 wie der Strahlerfläche 11 verlaufenden Koppelleitung 47', 47" sind dabei parallel zu zwei Verbindungsleitungen 47a, 47b ausgerichtet, die ebenfalls senkrecht und parallel zu den Koppelleitungen 47', 47" angeordnet sind, und dabei jeweils an einer Verbindungsstelle 48 mit der Strahlerfläche 48 und an ihrem gegenüberliegenden Ende miteinander verbunden sind. Durch die parallele Anordnung dieser Verbindungsleitungen 47a, 47b erfolgt die kapazitive Kopplung zu den eigentlichen Koppelleitungen 47', 47" der dadurch gebildeten Phasenschieberleitung 47. Der Einspeisepunkt 53 ist hier ebenfalls wieder bezogen auf die Gesamtlänge der Phasenschieberleitung 47 außermittig angeordnet, um bei dieser Anordnung wiederum eine 90° Phasenverschiebung an den Einspeisestellen 48 zu erzielen, die um 90° versetzt liegend an der Innenseite 11a der Strahlerfläche 11 vorgesehen ist, wie bei den vorausgegangenen Ausführungsbeispielen auch. Die erläuterte kapazitive Anbindung an die ring- und/oder rahmenförmige Strahlerfläche 11 bzw. die ring- und/oder rahmenförmige Gesamt-Strahlerfläche 25 bewirkt zudem eine Neigung der Gewinnkeule um etwa 9° bis 11°. Insbesondere bei geneigten Fahrzeugdächern kann dies von Vorteil sein, um eine konstruktive Schieflage, in der sich die Antenne befindet, auszugleichen.

Das gleiche gilt grundsätzlich für die Darstellung gemäß Figur 5g, wobei hier die Anspeisestruktur einen geschlossenen rechteckförmigen Rahmen wiedergibt, wobei vom Einspeisepunkt 53 wiederum zwei Koppelleitungen 47', 47" zu zwei um 90° versetzt liegenden Kontaktstellen 48 führen, worüber die elektrische Verbindung mit der Strahlerfläche 11 gegeben ist. Die beiden Kontaktstellen 48 sind dabei über eine weitere Verbindungsleitung 47a, 47b nochmals miteinander verbunden (ähnlich wie bei dem Ausführungsbeispiel nach Figur 5e, wobei die zusätzlichen Verbindungsleitungen 47a, 47b quasi mit ihrer Ecke nach innen gegenüber dem Ausführungsbeispiel nach Figur 5g umgelegt sind).

Das Ausführungsbeispiel gemäß Figur 5h baut auf der Variante gemäß Figur 5g auf und zeichnet sich über zwei mittig und über Kreuz verlaufende zusätzliche Verbindungsleitungen 47a, 47b aus, worüber die Koppelleitungen 47' und 47" zusätzlich miteinander und mit den Kontaktstellen 48 verbunden sind.

Anhand von Figur 5j und Figur 5g ist nur schematisch gezeigt, dass die Kontur des Substrates sowie der Strahlerfläche 11 nicht übereinstimmen muss mit der innenliegenden Kontur der Ausnehmung 13. So ist beispielsweise in Figur 5i in Draufsicht ein quadratisches Patch 11 mit quadratischem Substrat 3 gezeigt, welches eine kreisförmige Begrenzungskante für die Ausnehmung 13 aufweist. Die Phasenschieberleitungen 47 sind dabei rechtwinklig mit zwei um 90° versetzt endenden Schenkeln wiedergegeben.

Bei der Darstellung gemäß Figur 5j ist das Patch und die Strahlerfläche 11 kreisförmig gestaltet, wohingegen die Begrenzungskante der Ausnehmung 13 quadratisch gebildet ist. In diesem Falle ist die Phasenschieberleitung teilkreisförmig (nach Art eines 90°-Teilkreises) gebildet. Dies soll nur zeigen, dass hier die unterschiedlichsten Kombinationen und Varianten möglich sind.

Anhand von Figur 6 soll nur schematisch wiedergegeben werden, dass auch die Geometrie der Patch-Antenne und des Substrates mit der Strahlerfläche (in Draufsicht) nicht zwangsläufig quadratisch sein muss, sondern auch abweichende Formen aufweisen kann. Allgemein wird ein regelmäßiges Polygonal bevorzugt.

Anhand von Figur 6 ist gezeigt, dass das Substrat 3 beispielsweise zylinderförmig und die darauf befindliche Strahlerfläche 11 sowie die innenliegende kreisförmige Ausnehmung 13 kreisförmig gebildet sein können. Auch hier sind von einer außermittigen Speiseleitung 42 - die an dem Einspeisepunkt 53 der Phasenschieberleitung 47 endet - ausgehend mit 90°-Versatz zwei Koppelleitungen 47', 47" vorgesehen, die mit den ringförmigen (allgemein rahmenförmigen) umlaufenden Streifen der Strahlerfläche 11 an den Anbindungsstellen 48 galvanisch verbunden sind, um eine 90° Phasenverschiebung zu erzeugen und damit die PatchAntenne ebenfalls, wie in den anderen Ausführungsbeispielen gezeigt, als zirkular polarisierte Patch-Antenne betreiben zu können.

In diesem Falle ist noch ein dritter der Anbindung und Kopplung dienender Radialarm 47c ausgebildet, das heißt ein elektrisch leitfähiger Streifenabschnitt 47c, der symmetrisch zu den beiden Koppelleitungen mit der Strahlerfläche 11 verbunden ist und in einem bevorzugt geringen Abstand 47c zu der einen, in diesem Ausführungsbeispiel längeren Koppelleitung 47" endet, die bis zum Einspeisepunkt 53 führt (also zwei rechtwinklig zueinander stehende Koppelabschnitte aufweist), wobei die zweite Koppelleitung 47' wiederum radial verlaufend bis zur Verbindungsstelle der ringförmigen Strahlerfläche 11 führt.

Eine so gebildete Patch-Antenne kann beispielsweise folgende Werte aufweisen:
Außenradius des Substrates / der Strahlerfläche 11 (von der Zentralachse 7 gemessen): 15 mm
Innenradius 11a für die Ausnehmung 13: 8,2 mm
Gesamthöhe des Substrates 6,4 mm
Abstand des Einspeisepunktes 53 bis zur Zentralachse 7: 4,5 mm
Höhe der Seitenstrahlerflächen-Abschnitte 19 im Überlappungsbereich 35: 4,6 mm
Breite der Ausnehmung 20: 2 mm
Schlitzbreite 47'c zwischen dem dritten Streifenabschnitt 47c und der ersten Koppelleitung 47': 7,2 mm
Breite der Koppelleitung 47', 47": 2 mm
Material des Substrates: Kunststoff PS mit einem Wert εᵣ = 2,5
tan(δ) = 0,0001

Auch hier können entsprechende Abweichungen vorgesehen sein, wie sie beispielsweise bereits weiter oben hinsichtlich eines in der Grundform quadratischen Substrates oder einer in der Draufsicht quadratischen Patch-Antenne beschrieben sind. Das Gleiche gilt für die Werte von εᵣ. Anstelle der weiter oben genannten Bemaßungen der quadratischen Grundform gelten diese Maßangaben für das vorliegende Ausführungsbeispiel für den Durchmesser.

Nachfolgend wird auf Figur 7 Bezug genommen, in welcher in Abwandlung zu dem Ausführungsbeispiel nach Figur 1 bis 6 eine veränderte Speisestruktur gezeigt ist.

In diesem Ausführungsbeispiel ist neben einer Phasenschieberleitung 47 mit den beiden Koppelleitungen 47' und 47" auch ausgehend vom Einspeisepunkt 53 noch eine zweite Phasenschieberleitung 147 vorgesehen, und zwar mit einem zweiten Einspeisepunkt 153, wodurch zwei weitere Koppelleitungen 147', 147" gebildet sind, wobei diese Phasenschieberleitung 147 mit dem Einspeisepunkt 153 im Sinne einer 180° Rotationssymmetrie symmetrisch zur Zentralachse 7 bezüglich der ersten Phasenschieberleitung 47 mit dem dortigen Speisepunkt 53 angeordnet und an den Verbindungsstellen 148 an die Strahlerfläche 11 angebunden ist. In Figur 8 ist dazu wiederum das Ersatzschaltbild gezeigt.

Bei dem Ausführungsbeispiel gemäß Figur 7 und 8 werden die beiden Einspeisepunkte 53 und 153 über einen 180°-Hybrid-Phasenschieber 253 gespeist. Durch diese Art der Einspeisung kann die Bandbreite zusätzlich gesteigert werden. Des weiteren wird die Richtcharakteristik der Antenne symmetrisch. Es kommt hierbei nicht mehr zu einer Schieflage der Gewinnkeule. Die Gesamtspeisung des 180°-Hybrid-Phasenschiebers 253 erfolgt dabei über einen Innenleiter 43'" einer entsprechenden Speiseleitung 43. Das Prinzip ist dabei vergleichbar zu dem Ersatzschaltbild gemäß Figur 4.

Bei der erläuterten Variante erfolgt also die Einspeisung bzgl. jedes Einspeisepunktes mit der zugehörigen Phaseschieberleitung 47 bzw. 147 um 90° versetzt liegend bzgl. der umlaufenden Strahlerfläche 11. Sowohl bei der Variante gemäß Figur 4 wie auch bei dem Ausführungsbeispiel gemäß Figur 8 müssen die über einen Einspeisepunkt 53 bzw. 153 ausgehenden Koppelleitungen 47', 47" bzw. 147', 147" unter Bildung der jeweiligen Phasenschieberleitung 47 bzw. 147 nicht um 90° versetzt liegend zu jeweils einem Paar Einspeisepunkten 48 bzw. 148 führen. Hier ist anstelle eines 90°-Winkelversatzes bezogen auf die Vertikal- oder Symmetrieachse 7 bzw. auch ein 45°-Winkelversatz, eine 30°-Winkelversatz oder beispielsweise eine 67,5°-Winkelversatz möglich, wenn eine entsprechende Phasenverschiebung über die jeweils zugehörigen Koppelleitungen 47', 47" bzw. 147', 147" gewählt wird. In jedem dieser Fälle kann grundsätzlich eine zirkular polarisierte Welle gesendet oder empfangen werden.

Anhand von Figur 9 ist in Abweichung zur Figur 2 eine Querschnittsdarstellung eines abgewandelten Ausführungsbeispiels beispielsweise für einen in Draufsicht quadratischen oder zylinderförmigen Patch-Strahler 1 wiedergegeben, der von der Gesamtform her kegelstumpf- oder pyramidenstumpfförmig gestaltet ist, also mit Seitenwänden 3c, die nicht senkrecht zur Ober- bzw. Unterseite 3a, 3b des Substrates 3 und damit senkrecht zur Strahlerfläche 11, sondern geneigt dazu verlaufen. Im gezeigten Ausführungsbeispiel sind die Seitenwände in einem Winkel α gegenüber der Zentralachse 7 geneigt (wobei der Winkel α zwischen der Basisfläche oder Unterseite 3b des Substrats 3 und der vertikalen durch die Symmetrie- oder Zentralachse 7 führende Schnittebene durch die Seitenwände oder Seitenflächen 3c gebildet ist. Auf diesen nunmehr geneigten Seitenflächen 3c sind die entsprechend vielfach erörterten Seitenstrahlerflächen-Abschnitte 19 und die dazwischen befindlichen Ausnehmungsbereiche 20, die in Umfangsrichtung abwechselnd angeordnet sind.

Der Winkel α kann in weiten Bereichen differieren. Er sollte allerdings größer als 0° sein, da ansonsten quasi kein dreidimensionales Substrat vorliegt, sondern die Gesamt-Strahlerflächenstruktur nur in einer Ebene liegen würde. Werte für α von mehr als 10°, insbesondere mehr als 20°, mehr als 30°, mehr als 40°, mehr als 50°, mehr als 60°, mehr als 70° und mehr als 80° sind von daher wünschenswert. Bevorzugt beträgt dieser Winkel α 90°.

Die Werte könnten theoretisch auch um über 90° ansteigen, wie dies schematisch anhand der leicht abgewandelten Querschnittsdarstellung gemäß Figur 10 wiedergegeben ist. Die Struktur des Substrates ist dabei zu der gemäß Figur 9 quasi auf dem Kopf stehend ausgebildet, wobei gleichwohl die Strahlerfläche 11 auf der Oberseite 3a vorgesehen ist. Die Seitenwände 3c sind dann umgekehrt geneigt zu dem Ausführungsbeispiel nach Figur 9. Auch in diesem Fall sollte der Winkel α bevorzugt kleiner als 180° sein, um tatsächlich ein dreidimensionales Substrat zu bilden. Werte von kleiner als 170°, insbesondere kleiner als 160°, 150°, 140°, 130°, 120°, 110° und insbesondere 100° sind bevorzugt.

Nachfolgend wird noch anhand dreier schematischer vertikaler Querschnittdarstellungen vergleichbar jener nach Figur 2 bzw. 2a gezeigt, dass die Strahlerstruktur insgesamt beispielsweise auch unter Verwendung eines Metallbleches gebildet sein kann, deren Seitenstrahlerflächen-Abschnitt 19 im Abstand vor den Oberflächen der Seitenwände 3c liegen.

Dabei ist bei der Variante gemäß Figur 11 ein Blech verwendet worden, das entsprechend gestanzt wurde, so dass der oben liegende Abschnitt der Strahlerfläche 11 beispielsweise unter Verwendung einer Klebeschicht oder eines doppelseitig klebenden Klebebandes auf der Oberfläche 3a des Substrats aufgeklebt werden kann. An einer umlaufenden Kante 61 sind dann die entsprechenden vorher ausgestanzten Seitenstrahlerflächen-Abschnitt 19 dann nach unten umgebogen worden, so dass diese Seitenstrahlerflächen-Abschnitte 19 in den Seitenflächen- bzw. Seitenwänden-Bereichen S zu liegen kommen, nicht aber unmittelbar auf der Oberfläche der Seitenwände 3c ausgebildet oder positioniert sind.

Der in Figur 11 gezeigte Seitenabstand A kann in weiten Bereichen beliebig gewählt werden. Dabei kann die Abwinklung der Seitenstrahlerflächen-Abschnitte 19 auch unterschiedlich erfolgen, so dass diese Abschnitte nicht zwingend in einem 90°-Winkel zu dem oberen Strahlerflächenabschnitt 11 ausgerichtet sein müssen, wie dies anhand von Figur 11 für zwei weitere Bespiele strichliert dargestellt ist, indem die Seitenwandabschnitte schräg verlaufend ausgebildet sind, nämlich in einem Winkel α vergleichbar dem Ausführungsbeispiel nach Figur 9.

In derer Variante gemäß Figur 12 ist nur gezeigt, dass die Seitenstrahlerflächen-Abschnitte 19 in den Seitenflächen- bzw. Seitenwänden-Raum S auch noch mit zumindest einer weiteren beispielsweise gegenüber der Masseflächen unten liegenden Abwinklung 19b versehen sein können, die parallel oder schiefwinklig zur Massefläche verläuft und mit ihrem freien Ende auf oder im Abstand zu den Seitenwänden bzw. Seitenflächen 3c enden.

Anhand von Figur 13 ist im vergleichbaren vertikalen Querschnitt dargestellt, dass die in dem Seitenflächen- bzw. Seitenwänden-Raum im Abstand zu den Seitenwänden 3c vorgesehenen Seitenstrahlerflächen-Abschnitte 19 auch mit mehrfachen Abwinklungen 161 versehen sein können, wodurch sich beispielsweise eine Art umlaufende Treppenstruktur ergibt, in welcher zumindest überwiegend eher vertikal ausgerichtete Abschnitte mit eher horizontal ausgerichteten Abschnitten aufeinander folgend ausgebildet sind.

Insbesondere dann, wenn als Strahler oder Strahlerstruktur insgesamt ein wie erläutert bieg- und kantbares elektrisch leitfähiges Blech verwendet wird, kann vor allem auch in dem oben liegenden Ausnehmungsbereich durch Stanzen die entsprechende Ausnehmung 13 hergestellt werden, wobei der Stanzvorgang so erfolgen kann, dass beim Stanzen gleichzeitig die benötigten Phasenschieberleitungen 47 zurückbelassen werden, die dann in einem Stanzvorgang als Teil der gesamten Strahlerstruktur stoffschlüssig verbunden mit dem Rest der Strahlerfläche gebildet werden.

In den erläuterten Ausführungsbeispielen sind die Seitenstrahlerflächen-Abschnitte 19 umlaufend elektrischgalvanisch geschlossen ausgebildet. In den Eckbereichen können gegebenenfalls auch nur punktförmige Verbindungen zwischen den in Umfangsrichtung versetzt liegenden Seitenstrahlerflächen-Abschnitten 19 vorgesehen sein. Insbesondere dann, wenn die Patch-Antenne unter Verwendung eines kant- und stanzbaren Metallbleches hergestellt wird, können die an den Kantlinien 61 umgelegten Seitenstrahlerflächen-Abschnitte 19 vor allem in ihren Eckbereichen zur einem benachbarten Seitenstrahlerflächen-Abschnitt 19 durch Stanz- oder Kantlinien getrennt sein.

Nachfolgend wird noch auf eine weitere Variante der Erfindung gemäß Figur 14 verwiesen, in der die Patch-Antennte unter Verwendung eines gekanteten Metallbleches gezeigt ist. Die an den Seitenflächen 3c verlafenden oder im Abstand dazu verlaufenden Seitenstrahlerflächen-Abschnitte 19 sind durch Kanten im oberen Eckbereich 61 aus einem gemeinsam gestanzten Metallblech hervorgegangen. Diesem Ausführungsbeispiel ist auch die Phasenschieber-Leitung 47 mit den beiden Koppelleitungen 47', 47" benachbart zum Einspeisepunkt 53 Teil eines gestanzten Metallbleches.

Ferner kann bei dieser Variante sogar die Speiseleitung 42 als Teil des gestanzten und gekanteten Metallbleches, welches die gesamte Strahlerstruktur bildet, hergestellt sein, um eine entsprechende Länge der Speiseleitung zu erzeugen ergibt sich durch die Stanzung ein Ausnahmebereich 149 in der oberen Strahlerfläche 11.

In diesem Ausführungsbeispiel sind an der Oberseite des Substrats ferner vier Justierzapfen 97 vorgesehen, die bevorzugt an entsprechender Stelle in der oberen Strahlerfläche 11 eingebrachten Bohrungen 97' in montierter Position durchgreifen und dadurch die Justierung der Strahlerfläche 11 dienen.

Gemäß der Querschnittsdarstellung nach Figur 15 ist dann zu ersehen, dass die so gebildeten nach Art eines Metallstreifens gebildete und durch Kanten nach unten verlaufende Speiseleitung 42 bis zu einer Speise- oder Lötverbindungsstelle 83 führt, wo sie an einer Leiterplatine LP galvanisch angeschlossen werden kann (Figur 2 und 2a).

Die in Figur 14 und 15 sichtbaren Ausnehmungen 98 haben lediglich eine herstellungstechnisch bedingte Bedeutung, um das Substrat - wenn es beispielsweise aus Kunststoff besteht - möglichst schwundfrei herstellen zu können.

Anhand der Figuren 16, 17 und 18 ist ferner gezeigt, dass das Substrat 3 einen Hohlraum 103 aufweisen kann, welcher von der Unterseite 3b her über eine dort ausgebildete Öffnung 103a zugängig ist. Dadurch ergibt sich ein boxenförmiges Substrat aus oben liegender Decke 3d und den umlaufenden Seitenwänden 3c. In dem so gebildeten Innenraum 103 können, wie beispielsweise in Figur 17 und Figur 18 dargestellt ist eine zusätzliche Leiterplatine 107 untergebracht sein, auf welcher elektrische oder elektronische Komponenten oder Baugruppen 109 positioniert werden können. Die erwähnte Leiterplatine 107 kann dabei in einer beliebigen Höhe in diesem Hohlraum 103 untergebracht werden, wie beispielsweise in Figur 17 etwa in mittlerer Höhe und in Figur 18 unmittelbar auf der Unterseite der oberen Deckwand 3d.

Der gesamte Innen- oder Hohlraum 103 ist auf der Unterseite der sogenannten Decke 3d sowie auf den Innenseitenwänden 3'c mit einer metallisierenden Schicht ausgekleidet oder verkleidet, wodurch der gesamte Innenraum 103 zur Seite und nach oben hin bzgl. des Substrats 3 geschirmt ist. Ebenso könnte theoretisch eine elektrisch leitfähige oder metallisierte oder aus einem Metallblech bestehende Box mit entsprechender Größe in diesen Hohlraum 103 eingefügt werden.

Bei Figur 18 ist ferner noch gezeigt, dass sich über zwei Federeinrichtungen 115 die so gebildete Patch-Antenne über Bohrungen 117 in der Leiterplatine LP hindurch gesteckt werden kann, bis die Federarme 117' die Öffnung 117 der Leiterplatine LP hintergreifen und dadurch das Substrat 3 bereits vorjustiert an der Leiterplatine LP hält.

Die beschriebene Antenne kann grundsätzlich zum Senden wie aber auch zum Empfangen von elektromagnetischen Wellen und insbesondere zirkularpolarisierten elektromagnetischen Wellen dienen. Sie kann auch zum gleichzeitigen Senden und Empfangen verwendet werden, insbesondere dann, wenn wie üblich der Sende- und Empfangsbereich frequenzmäßig - wenn auch gering - voneinander abgesetzt ist. Beim Empfang werden die entsprechenden Signale dann über die so genannte Speiseleitung zur weiteren Verarbeitung an die auf der Leiterplatine befindliche Elektronik und/oder andere nachfolgende Baugruppen weitergeleitet.

Die geschilderten Ausführungsbeispiele zeigen, dass mit verhältnismäßig geringem Aufwand zwei 3D Ring-Patch-Antennen ineinander verschachtelt angeordnet werden können, um beispielsweise GPS- und SDARS-Signale zu empfagen. Der kostengünstige Aufbau ergibt sich unter anderem auch dadurch, dass keine Keramik als Dielektrikum für die Patch-Antennenanordnung notwendig ist. Ferner lässt sich ein relativ kompakter Aufbau realisieren. Zudem entsprechen die S-Parameter, der Gewinn und das Achsenverhältnis den Anforderungen.

Anhand der Figuren 19 ff ist nunmehr eine weitere Abwandlung der erfindungsgemäßen Lösung in Form einer gestapelten Antenne (Stacked Patch Antenna) gezeigt, bei der die bisher beschriebene Antennenstruktur entsprechend der erläuterten ring- oder rahmenförmigen Patch-Antenne eine erste oder äußere Patch-Antenne A bildet, unterhalb oder innerhalb davon eine weitere Patch-Antenne B angeordnet ist, die von der ersten Patch-Antenne A mehr oder weniger komplett überragt oder umfasst wird. Dadurch ergibt sich eine kapazitive Kopplung zwischen Antennen, die es ermöglicht, dass die gesamte Antennenstruktur zusätzlich verkleinert werden kann, ohne dass die Performance der Antenne darunter leidet. Mit anderen Worten ist die Strahlerfläche (211 der zweiten Patch-Antenne B) in dem Abstand zwischen der Strahlerfläche 11 der ersten Patch-Antenne A und der Massefläche 17 angeordnet, insbesondere in einem mittleren Bereich von 20% bis 80%, insbesondere 30% bis 70%, vor allem 40% bis 60% der Gesamthöhe bzw. dem Gesamtabstand zwischen der Strahlerfläche 11 der ersten Patch-Antenne und der Massefläche 17.

Mit anderen Worten ergibt sich durch die nachfolgenden Ausführungsbeispiele eine verbesserte Bandbreite und ein verbesserter Gewinn, insbesondere bei GPS-Antennen. Zudem lässt sich eine Kostenersparnis gegenüber herkömmlichen Lösungen entsprechender gestapelter Patch-Antenne realisieren, da die Antennenstruktur bevorzugt nur aus zwei Blechen und einem Kunststoffträger bestehen kann.

Anhand von Figur 19 ist dabei der grundsätzliche Aufbau der gestapelten Patch-Antennenanordnung in dreidimensionaler Darstellung und in Figur 20 in einer Explosionsdarstellung wiedergegeben.

In Figur 20 ist dabei zuoberst der Patch-Strahler A zu ersehen, wie er grundsätzlich anhand der Figuren 1 ff bereits erläutert wurde. Dabei kann der Patch-Strahler A aus einem Blech durch Stanzen und Kanten gebildet sein. Von daher ist in der umlaufenden ring- oder rahmenförmigen Patch-Strahlerfläche eine Ausnehmung 11' zu ersehen, die sich nur deshalb ergibt, um zwischen den beiden Phasenschieberleitungen 47', 47" die dort gezeigte Speiseleitung 42 ebenfalls durch Stanzen in ausreichender Länge herstellen zu können, so dass die Speiseleitung nach dem Kanten in ausreichender Höhe die gesamte Antennenanordnungen bis vorzugsweise zum unteren Bereich der Trägeranordnung durchragt.

In Figur 20 in der Mitte liegend ist nunmehr die zweite Patch-Antenne B zu ersehen, die im gezeigten bevorzugten Ausführungsbeispiel so aufgebaut ist, dass die Patch-Antenne A und die Patch-Antenne B eine vergleichbare Antennenstruktur aufweisen.

D.h., dass die zweite Patch-Antennenanordnung B eine Strahlerfläche 211 aufweist, die ring- oder rahmenförmig ist, wobei an den umlaufenden Seiten eine SeitenflächenStrahlerstruktur 218 vorgesehen ist, die aus einer Vielzahl von Seitenstrahlerflächen-Abschnitten 219 besteht, zwischen denen Ausnehmungen 220 vorgesehen sind, die im gezeigten Ausführungsbeispiel auf der zur Strahlerfläche 11 abweisenden Seite offen enden. Da insoweit beide Antennen A und B gleich aufgebaut sein können, sind die entsprechenden Strukturmerkmale bei der Patch-Antenne B mit den gleichen Bezugszeichen wie bei der Patch-Antenne A versehen, jedoch um die Ziffer 200 höher. Auch in diesem Falle kann die Strahlerfläche 211 aus einem Blech- oder Metallteil gestanzt und Teile gekantet sein, wobei in dem Ausnehmungsbereich 213 ebenfalls wiederum eine Speisestruktur 215 mit zwei Phasenschieberleitungen 247' und 247" ausgebildet sind, zwischen denen die ähnlich gestaltete Speiseleitung 242 ebenso wiederum bevorzugt quer und bevorzugt senkrecht zur Ebene der Strahlerfläche 211 verlaufend vorgesehen ist. Auch hier ist eine entsprechende weitere Ausnehmung 211' in der Strahlerfläche 211 vorgesehen, die es ermöglicht, dass die entsprechende Speiseleitung 242 in ausreichender Länge aus dem Metallblech ausgestanzt und durch Kanten dazu bevorzugt senkrechzt verlaufend umgelegt werden kann, so dass die Speiseleitung in ausreichender Länge bis nach unten durch die Trägerstruktur hindurch verlaufend geführt werden kann. Die beiden Phasenschieberleitungen 247' und 247" enden dabei jeweils an zwei Verbindungsstellen 248 am Innenrand der mit der Ausnehmung versehenen Strahlerfläche.

Zuunterst ist in Figur 20 die Trägerstruktur 10 zu ersehen, die aus einem dielektrischen Material besteht. Die Trägerstruktur 10 umfasst eine Trageinrichtung 300 mit einer umlaufenden Wand 301, wobei im Inneren dieser Trägerstruktur dann Wandabschnitte 302 sowie Podeste 303 vorgesehen sind, die in unterschiedlicher Höhe enden. Dadurch kann die erwähnte zweite untere oder innere Patch-Antenne B auf einer tieferen Ebene oder einem tieferen Niveau aufgelegt oder montiert werden, wohingegen die Patch-Antenne A die untere Patch-Antenne B übergreifend auf einem höheren Niveau montiert wird, bei der also die obere Strahlerfläche 11 zur unteren Massefläche entfernter liegt als die Strahlerfläche 211 der Patch-Antenne B.

Um eine einfache Montage zu erlauben ist die zweite Patch-Antenne B im Bereichen ihrer ring- und/oder rahmenförmigen Strahlerfläche 211 mit einer Verrastungseinrichtung 311 versehen, die aus mehreren in Radialrichtung zur Mitte hin verlaufenden einzelnen Fingern bestehen kann. Dies ermöglicht, die so gebildete Patch-Antenne B auf den zugeordneten Trägerabschnitt der Trageinrichtung 300 aufzusetzen, wobei dann an entsprechenden Auflageabschnitten Verrastungselemente 313 bevorzugt per se als Teil der Trageinrichtung 300 mit ausgebildet sind, die beispielsweise pilzförmig gestaltet sein können, so dass die fingerförmigen Verrastungselemente 311 darunter verrasten können und die untere Patch-Antenne B fest und sicher an der Trageinrichtung 300 gehalten wird.

Figur 21 zeigt eine schematische Draufsicht auf das Ausführungsbeispiel gemäß Figuren 19 und 20.

Die Figuren 22 und 23 zeigen zwei Schnittdarstellungen der Linie A-A bzw. B-B in Figur 21.

Daraus ist auch zu ersehen, dass die Trageinrichtung 300 in Form des Dielektrikums mit den als Auflage dienenden Wänden oder Wandabschnitten und Podesten etc. so gestaltet ist, dass für die untere Patch-Antenne B eine umlaufende nutförmige Ausnehmung oder Vertiefung 321 gebildet ist, in welcher die quer und zumindest näherungsweise senkrecht, beispielsweise in einem Winkel von 91° bis 95° zur Strahlerfläche nach unten verlaufen können. Bevorzugt sind dabei die Seitenstrahlerflächen-Abschnitte 219 etwas nach außen aufgestellt und liegen beim Aufsetzen und Montieren an der Innenseitenfläche 300' der Trageinrichtung 300 an, wodurch zusätzlich eine weitere feste Fixierung der inneren Patch-Antenne B realisiert wird.

Die Schnittdarstellung gemäß Figuren 22 und 23 zeigen auch, dass die Trägerstruktur 10 bzw. die Trageinrichtung 300 außen an der Außenwand 301 umlaufend ebenfalls im Bereich ihres unteren Bodens eine nach oben hin offene umlaufende Nut 301' mit geringer Höhe zeigt, in die die vorlaufenden Enden der Strahlerflächen-Abschnitte 19 der oberen Patch-Antenne A eingreifen können, die ansonsten an der Außenfläche 300" der Außenwand 301 der Trägerstruktur 300 anliegen. Dabei ist ferner zu ersehen, dass in den Außenflächen 300" die umlaufende Wand 301 vor allem in den Eckbereichen Häkchen 307 (Figur 20) ausgebildet sind, und dass die in diesem Bereich vorgesehenen Strahlerflächen-Abschnitte 19 mit entsprechenden damit zusammenwirkenden Verrastungselementen 19' (Figur 20), im gezeigten Ausführungsbeispiel in Form von Ausnehmungen zu ersehen sind, die an dem Häkchen 307 einrasten. Dadurch wird mit einfachsten Mitteln die äußere oder obere Patch-Antenne an der Trägerstruktur 10, d.h. Trageinrichtung 300 fixiert.

Anhand von Figur 24 ist eine Unteransicht der erläuterten Antennenanordnung gezeigt, die mit einem Klebeband 253 versehen sein kann, um die so gebildete Patch-Antennenanordnung an geeigneter Stelle, beispielsweise an einem Chassis aufzukleben. Ferner sind in dieser Anordnung die beiden Speiseleitungen 42 und 242 zu sehen. Um diese Speiseleitungen ungehindert zu realisieren bzw. zu positionieren, sind die beiden Patch-Antennen A und B bevorzugt im Hinblick auf ihre Phasenschieberleitungen so ausgerichtet, dass die jeweils beiden zusammenwirkenden Phasenschieberleitungen 47' und 47" bzw. 247' und 247" in Draufsicht um 180° verdreht zueinander liegen, also diametral gegenüberliegend positioniert sind. Durch eine derartige Antenne lässt sich nunmehr eine Patch-Antennenanordnung realisieren, bei der beispielsweise zwei zirkular polarisierte Patch-Antennen auf kleinstem Bauraum bereit gestellt werden, wobei beispielsweise die obere oder äußere Patch-Antenne als GPS-Ringantenne und die dazu untere oder innere Patch-Antenne als SDARS-Ringantenne fungieren kann. Ein entsprechendes Resonanzdiagramm für die beiden Antennen ist in Figur 25 wiedergegeben.

Bei dieser Ausführungsform kann die Variante der beiden Patch-Antennen A und B so abgestimmt sein, dass die Patch-Antenne A, also die äußere oder die die gesamte Antennenanordnung übergreifende Patch-Antenne A zum Empfang von Signalen geeignet ist, welche beispielsweise von einem Global Navigation Satellite System (GNSS) ausgesendet werden, wohingegen die tiefer oder innenliegende Patch-Antenne B beispielsweise zum Empfang von SDARS-Satellitensignalen eingesetzt werden kann.

Anhand von Figuren 26 und 27 ist abweichend zu Figur 20 noch gezeigt, dass die zweite Patch-Antenne B in einer vereinfachten Ausführungsform auch als einfach polarisierte Patch-Antenne ausgebildet sein kann, bei der beispielsweise die Strahlerfläche 211 als Vollfläche (z.b. ohne Ausnehmung) ausgebildet ist.

In diesem Falle kann die tiefere oder innenliegende Patch-Antenne B eine beispielsweise mehr oder weniger vollflächige Strahlerfläche umfassen, die auf der Oberfläche auf einem vollvolumigen Dielektrikum 261, beispielsweise einem quaderförmigen oder quaderähnlichen Dielektrikum 261 ausgebildet ist. Hier kann beispielsweise eine Patch-Antenne verwendet werden, bei der der Trägerkörper des Dielektrikums der Patch-Antenne B aus Keramik besteht (das verwendete Keramik kann dabei einen Wert für εᵣ von 20 bis 45 aufweisen). Um diesen Keramikkörper herum befindet sich dann als weiterer Träger 300 ein Kunststoffrahmen mit mehr oder weniger umlaufenden Trägerwänden 301 entsprechend dem Ausführungsbeispiel nach Figuren 19 und 20, wobei dieses dielektrische Material beispielsweise ein εᵣ von 2 bis 6 aufweisen kann. Hierüber ist dann in beschriebener Art und Weise die Strahlerfläche der ersten Patch-Antenne A gehalten und abgestützt.

Somit wird also für die äußere oder obere Patch-Antenne (vorzugsweise in Form einer SDARS-Antenne) auf ein zugehöriges Keramikteil verzichtet, wodurch eine Kostenersparnis erzielbar ist. Die äußere Patch-Antenne, insbesondere in Form einer SDARS-Antenne, wird bevorzugt durch eine einfache Blechstruktur realisiert. Dabei lässt sich eine hohe Bandbreite AR realisieren, die ≤ 3 dB von beispielsweise 2320 MHz bis 2345 MHz aufweist. Somit ist eine interoperable Datenübertragung gemäß dem Sirius/XM-Standard gewährleistet.

Zudem verbessert die äußere oder obere Patch-Antenne vorzugsweise in Form einer SDARS-Empfangsantenne die Performance zum Empfang von geostationären Positionsdaten, also beispielsweise im Rahmen eines Global Navigation Satellite System (GNSS) und insbesondere zum Empfang der GPS-Positionsdaten. Dabei lässt sich ein Gewinn am Zenit von 4 dB (Gen Patch Solo = 3 dB) beispielsweise bei einer hohen Bandbreite AR mit ≤ 7 dB (AR Patch Solo ≤ 11 dB) erzielen.

Weist beispielsweise die gesamte äußere Patch-Antennenanordnung A Außenmaße von 27 x 27 x 8 mm auf, so kann die innenliegende vorzugsweise als GPS-Patch-Antenne oder dergleichen fungierende Patch-Antenne B Außenmaße von beispielsweise 18 x 18 x 4 mm oder beispielsweise 25 x 25 x 4 mm aufweisen. Mit anderen Worten sind alle geeigneten Zwischenmaße unterhalb der oben erwähnten Außenmaße denkbar und liefern überraschend gute Ergebnisse.

Ebenso könnte die anhand von Figur 26 und Figur 27 gezeigte zweite Strahlerfläche 211 der zweiten Patch-Antenne B am umlaufenden Rand mit einer Seitenflächen-Strahlerstruktur 218 mit einer Vielzahl von Seitenstrahlerflächen-Abschnitten 219 gebildet sein, wie nach dem Ausführungsbeispiel gemäß Figur 20. Schließlich könnte die Strahlerfläche 11 auch wie bei dem Ausführungsbeispiel gemäß Figur 20 gestaltet sein, nämlich zur Erzeugung einer dual oder zirkular polarisierten Antenne, beispielsweise unter Verwendung der dort gezeigten beiden Phasenschieberleitungen 247' und 247", allerdings ohne die umlaufende Seitenflächen-Strahlerstruktur 18. Abwandlungen sind hier möglich.

Abschließend wird auf ein weiteres Ausführungsbeispiel unter Bezugnahme auf die Figuren 28 und 29 verwiesen, wobei das weitere Ausführungsbeispiel in Figur 28 in einer dreidimensionalen Darstellung und in Figur 29 in explosionsartiger Darstellung gezeigt ist.

Auch bei dieser Variante ist ein quasi dreidimensional gestalteter Patch-Strahler A vorgesehen, der vom Grundsatz her so aufgebaut ist, wie in allen anderen vorausgegangenen Ausführungsbeispielen auch. Die Strahlerfläche 11 ist rahmenförmig gestaltet, wobei die Breite des Strahlerflächenrahmens 11" dieser Ausführungsform vergleichsweise schmal gehalten ist. Am umlaufenden Rand der Strahlerfläche 11 sind jeweils wieder Seitenstrahlerflächen-Abschnitte 19 ausgebildet. Im gezeigten Ausführungsbeispiel sind pro Längsseite der Strahlerfläche 11 zwei in Längsrichtung der betreffenden Seite versetzt zueinander liegende Seitenstrahlerflächen 19 vorgesehen, die vergleichsweise breit gestaltet sind, also eine Breite aufweisen, die in Etwa dem Abstand zwischen den beiden Seitenstrahlerflächen-Abschnitten 19 pro Längsseite der Strahlerfläche 11 entsprechen. Diese lappen- oder zungenförmigen Seitenstrahlerflächen 19 verlaufen nicht senkrecht sondern nach außen in schräg ausgerichtetem Winkel von der Strahlerfläche 11 weg, also in einer von der Strahlerfläche 11 divergierenden Anordnung in Richtung Substrat 3, wobei im gezeigten Ausführungsbeispiel die Endabschnitte 19" der Seitenstrahlerflächen-Abschnitte 19 die Seitenwände 3c der plattenförmigen Basis des Substrates 3 zumindest in einer Teilhöhe übergreifen und dort parallel zur Seitenwand 3c enden und anliegen.

Innerhalb des grundsätzlich plattenförmigen Substrates 3 sind Podeste 303, also podestförmige Erhebungen winkelförmige Abstandshalter 303 vorgesehen, die in den jeweiligen Eckbereichen zur Außenfläche des Substrates nach innen versetzt liegend angeordnet sind. Sie enden alle in einer gleichen Höhe.

Im gezeigten Ausführungsbeispiel ist die zweite Patch-Antenne nunmehr nicht dreidimensional sondern nur als flache ebene Patch-Antenne ausgebildet. Vom Grundsatz her kann diese Patch-Antenne B ebenfalls wieder wie bei den vorausgegangenen Ausführungsbeispielen auch eine rahmenförmige Strahlerfläche 211 mit innenliegender Ausnehmung und mit einer entsprechenden Speisung ausgestaltet sein, wobei die Speisung ebenfalls wiederum zwei zusammenwirkenden Phasenschieberleitungen 247' und 247" umfassen kann. Die ebene, im gezeigten Ausführungsbeispiel bevorzugt blechförmige Patch-Antenne B weist von ihren äußeren Umfangsbegrenzungslinien nach innen versetzt liegend jeweils im Eckbereich eine winkelförmige Ausnehmung 401 auf, deren Größe, also Dimensionierung und Lage den podestförmigen Erhebungen 303 im Dielektrikum entspricht. Dies hat zur Folge, dass diese Patch-Antenne B auf das Dielektrikum 3, d.h. auf dessen Oberfläche 3a aufgesetzt werden kann, derart, dass die über die Oberfläche oder Oberseite 3a des Dielektrikums 3 nach oben überstrahlende winkelförmigen Podeste 303 die entsprechenden Ausnehmungen 401 in der Strahlerfläche 11 der Patch-Antenne B durchragen. Dadurch liegt die Patch-Antenne B flächig auf der Oberfläche 3a des Dielektrikums 3 auf und wird durch die entsprechenden Ausnehmungen 401 in der Patch-Antenne B sicher gehalten und fixiert.

Auf diesem Aufbau wird dann die Patch-Antenne A aufgesetzt, deren rahmenförmige Strahlerfläche 11 dann auf der Oberseite 303' der podestförmigen Eck- oder Winkelstücke aufliegt und die Patch-Antenne A übergreift.

Dass im gezeigten Ausführungsbeispiel das eigentliche Dielektrikum noch von einer Vielzahl quadratischer Öffnungen durchsetzt ist, ist nicht von entscheidungserheblicher Bedeutung.

Bei der erläuterten Variante können beide Patch-Antennen A und B bevorzugt aus einer Blechkonstruktion bestehen. D.h. die Patch-Antenne A und B wird durch Stanzen hergestellt, wobei die Patch-Antenne A dann auch noch zusätzlich durch Kanten dreidimensional verformt wird, um die entsprechenden erläuterten Seitenstrahlerflächen-Abschnitte 19 mit auszubilden. Die Speiseleitungen können in beiden Patch-Antennen A und B ebenfalls durch Stanzen und durch Kanten wie erläutert hergestellt werden. Bevorzugt ist jedoch bei dieser Ausführungsform vorgesehen, dass für die Einspeisung anstelle der anhand der anderen Ausführungsbeispiele erläuterten umgebogenen, also durch Stanzen der Kanten hergestellten Speiseleitungen radiale Pins verwendet werden. D.h. es wird bevorzugt sowohl für die äußere wie die innere Patch-Antenne A bzw. B ein zylinderförmiger Pin verwendet, der an der entsprechenden Einspeisestelle angelötet sein kann.

Somit ergibt sich eine Gesamtkonstruktion, bei der die äußere Patch-Antenne A dreidimensional geformt ist, ähnlich wie in den anderen Ausführungsbeispielen auch, wobei die Gesamtformgebung weniger eine Kubusform als eine Pyramidenform aufweist (durch die von oben nach unten divergierend angeordneten Seitenstrahlerflächen-Abschnitte 19), wobei die innen liegende zweite Patch-Antenne B rein flächig und nicht dreidimensional geformt ausgebildet ist, also ohne Seitenstrahlerflächen-Abschnitte 19.

Bei der erläuterten Antenne dient die äußere also obere Patch-Antennenanordnung A vorzugsweise für den Empfang von SDARS-Diensten, wohingegen die innere oder tiefer liegende, im gezeigten Ausführungsbeispiel ebene Patch-Antenne B für die GPS-Dienste verwendet wird. Mit anderen Worten weist also die innenliegende zweite Patch-Antenne B eine zweidimensionale Struktur, d.h. zweidimensionale Fläche auf, wohingegen die äußere Patch-Antenne dreidimensional gestaltet ist.

## Patentansprüche

1. Patch-Strahler mit folgenden Merkmalen:
- mit einem dielektrischen Substrat (3) mit einer Oberseite (3a), einer dazu beabstandeten Unterseite (3b) und zwischen der Oberseite (3a) und der Unterseite (3b) umlaufenden Seitenflächen oder Seitenwänden (3c),
- auf der Oberseite (3a) oder oberhalb der Oberseite (3a) des Substrats (3) ist eine elektrisch leitende Strahlerfläche (11) angeordnet,
- mit einer Speisestruktur (15) zur Speisung der Strahlerfläche (11),
- die Strahlerfläche (11) ist als ring- und/oder rahmenförmige Strahlerfläche (11) ausgebildet, die um einen Ausnehmungsbereich (13) herum verläuft,
- auf den Seitenflächen bzw. Seitenwänden (3c) oder im Abstand zu den Seitenflächen oder Seitenwänden (3c) ist eine mit der Strahlerfläche (11) galvanisch verbundene Seitenflächen-Strahlerstruktur (18) ausgebildet, die in Umfangsrichtung der Seitenflächen bzw. Seitenwände (3c) Seitenstrahlerflächen-Abschnitte (19) umfasst, zwischen denen elektrisch nicht-leitfähige Ausnehmungsbereiche (20) vorgesehen sind,
**gekennzeichnet durch** die folgenden weiteren Merkmale:
- die Speisestruktur (15) ist auf der Ebene der Strahlerfläche (11) im Bereich der Ausnehmung (13) in der Strahlerfläche (11) vorgesehen,
- die Speisestruktur (15) umfasst eine Phasenschieber-Anordnung oder besteht aus einer Phasenschieber-Anordnung, die an zwei Verbindungsstellen (48) mit der Strahlerfläche (11) unter Bewirkung einer Phasenverschiebung verbunden ist, und
- die Speisestruktur (15) in Form der Phasenschieber-Anordnung ist auf der Ebene der Strahlerfläche (11) im Bereich der Ausnehmung (13) in der Strahlerfläche (11) vorgesehen, wobei die Phasenschieber-Anordnung mit der Strahlerfläche (11) galvanisch verbunden ist.

2. Patch-Antenne nach Anspruch 1, **dadurch gekennzeichnet, dass** die Speisestruktur (15) mit der Strahlerfläche (11) an deren Innenbegrenzung (11a) verbunden ist, wobei die Verbindungsstellen (48) bezüglich der die Patch-Antenne vorzugsweise mittig oder senkrecht zur Strahlerfläche (11) durchsetzenden Zentralachse um 90° versetzt liegend angeordnet sind.

3. Patch-Antenne nach Anspruch 1 oder 2, **dadurch gekennzeichnet, dass** eine Massefläche (17) auf der Unterseite (3b) oder unterhalb der Unterseite (3b) des Substrats (3) vorgesehen ist, und dass die Seitenflächen-Strahlerstruktur (18) eine Vielzahl von Seitenstrahlerflächen-Abschnitte (19) und/oder Ausnehmungsbereiche (20) umfasst, die von der Strahlerfläche (11) in Richtung Massefläche (17) finger-, zungen-, rechteck-, dreieck-, trapez- oder wellenförmig oder -ähnlich oder nach Art eines fraktalen Musters gestaltet sind.

4. Patch-Antenne nach einem der Ansprüche 1 bis 3, **dadurch gekennzeichnet, dass** sich die Seitenstrahlerflächen-Abschnitte (19) in einer gegenüber der Gesamthöhe (H) des Substrats (3) kleineren Teilhöhe (19') erstrecken, die in einem Abstand (27) vor der Unterseite (3b) des Substrats (3) enden und/oder dass sich die elektrisch nicht-leitfähigen Ausnehmungsbereiche (20) in einer Höhe (H) des Substrats (3) oder in einer Teilhöhe (20') davon erstrecken, die in einem Abstand (29) unterhalb der Oberseite (3a) des Substrats (3) und/oder unterhalb der Strahlerfläche (11) enden.

5. Patch-Antenne nach einem der Ansprüche 1 bis 4, **dadurch gekennzeichnet, dass** sich auf den Seitenflächen bzw. Seitenwänden (3c) ein Überlappungsbereich (35) ergibt, in welchem sich umlaufend Seitenstrahlerflächen-Abschnitte (19) und Ausnehmungsbereiche (20) abwechseln.

6. Patch-Antenne nach einem der Ansprüche 1 bis 5, **dadurch gekennzeichnet, dass** auf den Seitenflächen bzw. Wandflächen (3c) durch ineinandergreifende Seitenstrahlerflächen-Abschnitte (19) und elektrisch nicht-leitfähige Ausnehmungsbereiche (20) eine zwischen beiden Bereichen verlaufende Begrenzungs- und/oder Umrisslinie (23) gebildet ist, die größer ist als die Umfangslänge des Substrats (3).

7. Patch-Antenne nach einem der Ansprüche 1 bis 6, **dadurch gekennzeichnet, dass** in der Phasenschieberleitung (47) die Einspeisestelle (53) für die Speiseleitung (42) so angeordnet ist, dass hierüber eine 90° Phasenverschiebung an den Verbindungsstellen (48) der ring- oder rahmenförmigen Strahlerfläche (11) erzeugt wird.

8. Patch-Antenne nach einem der Ansprüche 1 bis 7, **dadurch gekennzeichnet, dass** die Phasenschieberleitung (47) in Draufsicht teilkreisförmig, rechtwinklig, mehrfach abgewinkelt oder bogenförmig verläuft, wobei von der Einspeisestelle (53) ausgehend zu den Verbindungsstellen (48) an der Strahlerfläche (11) zwei Koppelleitungen (47', 47"; 147', 147") gebildet sind, worüber eine Laufzeit- und damit eine Phasenverschiebung von 90° bezogen auf die Einspeisestelle (48) an der Strahlerfläche (11) erzeugbar ist.

9. Patch-Antenne nach einem der Ansprüche 1 bis 8, **dadurch gekennzeichnet, dass** zwei Phasenschieberleitungen (47, 147) vorgesehen sind, die um 180° rotätionsversetzt angeordnet und/oder um 180° rotationsverdreht mit einem weiteren Paar Verbindungsstellen (148) verbunden sind, wobei die beiden in den so gebildeten Phasenschieberleitungen (47, 147) vorgesehenen Speisestellen (53, 153) mit einer 180° Phasenverschiebung gespeist werden.

10. Patch-Antenne nach einem der Ansprüche 1 bis 9, **dadurch gekennzeichnet, dass** in der Ausnehmung (13) eine kapazitive Ankopplung zwischen der Phasenschieberleitung (47) und den Koppelleitungen (47a, 47b) besteht, die parallel zu den Koppelleitungen (47', 47") der Phasenschieberleitung (47) verlaufen.

11. Patch-Antenne nach einem der Ansprüche 1 bis 10, **dadurch gekennzeichnet, dass** das Substrat (3) in Draufsicht eine quadratische Form mit einer quadratischen ring- und/ oder rahmenförmigen Strahlerfläche (11) oder eine zylindrische Form mit einer darauf ausgebildeten ringförmigen Strahlerfläche (11) oder eine nach Art eines regelmäßigen n-Polygonals gebildeten Außenkontur mit entsprechend geformter Strahlerfläche (11) aufweist.

12. Patch-Antenne nach einem der Ansprüche 1 bis 11, **dadurch gekennzeichnet, dass** die Seitenflächen bzw. Seitenwände (3c) senkrecht zur Strahlerfläche (11) und/oder senkrecht zur Oberseite (3a) und/oder Unterseite (3b) des Substrats (3) und/oder parallel zur Zentralachse (7) der Patch-Antenne verlaufen.

13. Patch-Antenne nach einem der Ansprüche 1 bis 11, **dadurch gekennzeichnet, dass** die Seitenflächen bzw. Seitenwände (3c) winklig zur Strahlerfläche (11) und/oder senkrecht zur Oberseite (3a) und/oder Unterseite (3b) des Substrats (3) und/oder parallel zur Zentralachse (7) der Patch-Antenne verlaufen, wobei der zwischen der Unterseite (3b) des Substrats (3) und damit der eine senkrecht zur Zentralachse (7) verlaufenden Ebene und einer die Zentralachse (7) aufnehmenden dazu senkrecht verlaufenden Schnittebene gebildete
Winkel (α) größer als 10°, insbesondere größer als 20°, 30°, 40°, 50°, 60°, 70° und insbesondere größer als 80° ist, und dass dieser Winkel (α) kleiner als 170°, insbesondere als 160°, 150°, 140°, 130°, 120°, 110° und insbesondere kleiner als 100° ist.

14. Patch-Antenne nach einem der Ansprüche 1 bis 13, **dadurch gekennzeichnet, dass** die Patch-Antenne als zirkular polarisierte Patch-Antenne ausgebildet ist.

15. Patch-Antenne nach einem der Ansprüche 1 bis 14, **dadurch gekennzeichnet, dass** die Seitenstrahlerflächen-Abschnitte (19) unmittelbar auf der Oberfläche der Seitenwände bzw. Seitenflächen (3c) des Substrats (3) vorgesehen oder ausgebildet sind, insbesondere in Form einer metallisierten Fläche, vorzugsweise zusammen mit einer auf der Oberseite (3a) des Substrats (3) ausgebildeten metallisierten Fläche, wodurch die Strahlerfläche (11) gebildet ist.

16. Patch-Antenne nach einem der Ansprüche 1 bis 15, **dadurch gekennzeichnet, dass** die Seitenstrahlerflächen-Abschnitte (19) in einem Seitenabstand (A) zu den Seitenwänden oder Seitenflächen (3c) des Substrats (3) angeordnet sind und vorzugsweise senkrecht oder winklig zur Strahlerfläche (11) verlaufen.

17. Patch-Antenne nach einem der Ansprüche 1 bis 14 oder 16, **dadurch gekennzeichnet, dass** die Seitenflächenstrahler (18) und insbesondere die Gesamt-Strahlerstruktur (25) mit der Strahlerfläche (11) und der Seitenflächenstrahler-Struktur (18) und vorzugsweise der Phasenschieberleitung (47) und vorzugsweise mit der Speiseleitung (42) aus einem elektrisch leitfähigen Metallblech besteht, bei welchem die Seitenstrahlerflächen-Abschnitte (19) und/oder die Speiseleitung (42) durch Biegen oder Kanten gegenüber der Strahlerfläche (11) bzw. der Phasenschieberleitung (47) abgewinkelt sind.

18. Patch-Antenne nach Anspruch 17, **dadurch gekennzeichnet, dass** die Seitenstrahlerflächen-Abschnitte (19) mehrfache Abwinklungen aufweisen.

19. Patch-Antenne nach einem der Ansprüche 1 bis 18, **dadurch gekennzeichnet, dass** in dem Substrat ein Hohlraum (103) ausgebildet ist, der von zumindest einer Seite aus zugänglich ist, wodurch das Substrat (3) boxenförmig gestaltet ist.

20. Patch-Antenne nach Anspruch 19, **dadurch gekennzeichnet, dass** in dem Hohlraum (103) im Substrat (3) zumindest eine weitere elektrische Baugruppe oder Komponente (109) untergebracht ist, vorzugsweise zusammen mit einer dort positionierten Leiterplatine (107).

21. Patch-Antenne nach einem der Ansprüche 1 bis 20, **dadurch gekennzeichnet, dass** eine Massefläche (17) auf der Unterseite (3b) oder unterhalb der Unterseite (3b) des Substrats (3) vorgesehen ist, und dass durch die Strahlerfläche (11), die Seitenflächen-Strahlerstruktur (18) und die Speisestruktur (15) ein erster Patch-Strahler (A) gebildet ist, und dass unterhalb der Strahlerfläche (11) des ersten Patch-Strahlers (A) und oberhalb der Massefläche (17) eine zweite Patch-Antenne (B) mit einer zweiten Strahlerfläche (211) vorgesehen ist.

22. Patch-Antenne nach Anspruch 21, **dadurch gekennzeichnet, dass** die Strahlerfläche (211) der zweiten Patch-Antenne (B) als ring- und/oder rahmenförmige Strahlerfläche (211) ausgebildet ist, die um einen Ausnehmungsbereich (213) herum verläuft.

23. Patch-Antenne nach Anspruch 22, **dadurch gekennzeichnet, dass** innerhalb der Ausnehmung (213) der zweiten Patch-Antenne (B) eine Speisestruktur (215) für die zweite Patch-Antenne (B) vorgesehen ist, die eine Phasenschieberanordnung umfasst oder daraus besteht, die an zwei Verbindungsstellen (248) mit der Strahlerfläche (211) unter Bewirkung einer Phasenverschiebung verbunden ist, wobei die Speisestruktur (215) in Form der Phasenschieberanordnung mit der Strahlerfläche (211) galvanisch oder kapazitiv verbunden ist.

24. Patch-Antenne nach Anspruch 23, **dadurch gekennzeichnet, dass** die Speisestruktur (215) der zweiten Patch-Antenne (B) mit der Phasenschieberanordnung zwei Phasenschieberleitungen (247', 247") umfasst, an deren Verbindungsstelle eine zugehörige Speiseleitung (242) endet.

25. Patch-Antenne nach Anspruch 22, **dadurch gekennzeichnet, dass** die Strahlerfläche (211) der zweiten Patch-Antenne (B) auf einem Dielektrikum in Form eines Volumenkörpers angeordnet ist, welches bevorzugt aus Keramik besteht, und dass die zweite Patch-Antenne (B) mit dem Dielektrikum von einer Trageinrichtung (300) umgeben ist, die bevorzugt aus Kunststoff besteht, worüber die Strahlerfläche (11) der ersten Patch-Antenne (A) gehalten ist.

26. Patch-Antenne nach einem der Ansprüche 22 bis 25, **dadurch gekennzeichnet, dass** eine Massefläche (17) auf der Unterseite (3b) oder unterhalb der Unterseite (3b) des Substrats (3) vorgesehen ist, und dass die Strahlerfläche (211) der zweiten Patch-Antenne (B) eine quer dazu ausgerichtete Seitenflächenstrahler-Struktur (218) umfasst, die zumindest in einer Teilhöhe von der Seitenflächenstrahler-Struktur (18) der ersten Patch-Antenne (A) übergriffen ist, wobei die Seitenstrahlerflächen-Abschnitte (19) der ersten Patch-Antenne (A) zwischen der Strahlerfläche (211) der zweiten Patch-Antenne (B) und der Massefläche (17) enden.

27. Patch-Antenne nach einem der Ansprüche 22 bis 26, **dadurch gekennzeichnet, dass** die erste und die zweite Patch-Antenne (A, B) auf eine aus einem Dielektrikum bestehende Trägerstruktur (10) und/oder Trageinrichtung (300) montiert ist, die eine innere umlaufende Nut oder einen inneren umlaufenden Aufnahmeraum (321) umfasst, in welchem die Seitenstrahlerflächen-Abschnitte (219) der zweiten Patch-Antenne (B) und/oder einen äußeren umlaufende nutförmigen Aufnahmeraum (301') an der Trägerstruktur (10) oder der Trageinrichtung (300) umfasst, in welcher die Seitenstrahlerflächen-Abschnitte (19) der ersten Patch-Antenne (A) enden und vorzugsweise mit der Trägerstruktur (10) oder der Trageinrichtung (300) verrastet sind.

28. Patch-Antenne nach einem der Ansprüche 1 bis 21, **dadurch gekennzeichnet, dass** die Strahlerfläche (211) vollflächig und/oder ausnehmungsfrei gestaltet ist.

29. Patch-Antenne nach einem der Ansprüche 21 bis 24, **dadurch gekennzeichnet, dass** die zweite Patch-Antenne (B) lediglich flächig gestaltet ist.

30. Patch-Antenne nach Anspruch 29, **dadurch gekennzeichnet, dass** die zweite Patch-Antenne (B) Ausnehmungen (401) und das Dielektrikum (3) über die Oberseite (3a) des Dielektrikums (3) nach oben überstehende podestförmige Erhebungen (303) aufweist, die die Ausnehmungen (401) in der flächigen zweiten Patch-Antenne (B) durchragen, so dass die zweite Patch-Antenne (B) vorzugsweise auf der Oberfläche (3a) des Dielektrikums (3) aufliegt, und dass die erste Patch-Antenne (A) mit ihrer Strahlerfläche (11) auf der Oberseite (303') der podestförmigen Erhebungen (303) aufliegt.

31. Patch-Antenne nach einem der Ansprüche 1 bis 30, **dadurch gekennzeichnet, dass** die Seitenstrahlerflächen-Abschnitte (19) der Patch-Antenne (A) von ihrer Strahlerfläche (11) in Richtung Massefläche (17) divergierend verlaufend angeordnet sind, wodurch sich vorzugsweise eine pyramidenstumpfförmige Struktur ergibt.

## Claims

1. Patch radiator with the following features:
- with a dielectric substrate (3) with an upper surface (3a), an underside (3b) at a distance from it and circumferential lateral surfaces or lateral walls (3c) between the upper surface (3a) and the underside (3b)
- an electrically conductive radiator surface (11) is arranged on the upper surface (3a) or above the upper surface (3a) of the substrate (3),
- with a supply structure (15) to supply the radiator surface (11),
- the radiator surface (11) is constructed as an annular and/or frame-shaped radiator surface (11), which extends around a recess area (13),
- on the lateral surfaces or lateral walls (3c) or at a distance to the lateral surfaces or lateral walls (3c), a lateral surface radiator structure (18) galvanically connected to the radiator surface (11) is formed, comprising, in the peripheral direction of the lateral surfaces or lateral walls (3c), lateral radiator surface portions (19), between which electrically non-conductive recess areas (20) are provided,
**characterised by** the following additional features:
- the supply structure (15) is provided on the plane of the radiator surface (11) in the region of the recess (13) in the radiator surface (11),
- the supply structure (15) comprises a phase shifter arrangement or consists of a phase shifter arrangement, which is connected to the radiator surface (11) at two connection points (48) causing a phase shift, and
- the supply structure (15) in the form of the phase shifter arrangement is arranged on the plane of the radiator surface (11) in the region of the recess (13) in the radiator surface (11), the phase shifter arrangement being galvanically connected to the radiator surface (11).

2. Patch antenna according to claim 1, **characterised in that** the supply structure (15) is connected to the radiator surface (11) at its inner border (11a), the connection points (48) being arranged offset by 90° in relation to the central axis passing through the patch antenna preferably centrally or perpendicular to the radiator surface (11).

3. Patch antenna according to either claim 1 or claim 2, **characterised in that** a ground plane (17) is provided on the underside (3b) or below the underside (3b) of the substrate (3), and **in that** the lateral surface radiator structure (18) comprises a large number of lateral radiator surface portions (19) and/or recess areas (20), which are finger, tongue, rectangular, triangular, trapezoid or wave-shaped or of similar shape or are constructed in the manner of a fractal pattern, from the radiator surface (11) towards the ground plane (17).

4. Patch antenna according to any of claims 1 to 3, **characterised in that** the lateral radiator surface portions (19) extend to a lower partial height (19') than the total height (H) of the substrate (3), which end at a distance (27) from the underside (3b) of the substrate (3) and/or that the electrically non-conductive recess areas (20) extend to a height (H) of the substrate (3) or to a partial height (20') of it, and end at a distance (29) below the underside (3a) of the substrate (3) and/or below the radiator surface (11).

5. Patch antenna according to any of claims 1 to 4, **characterised in that** an overlapping region (35) emerges on the lateral surfaces or lateral walls (3c) in which circumferential lateral radiator surface portions (19) alternate with recess areas (20).

6. Patch antenna according to any of claims 1 to 5, **characterised in that** a limiting and/or contour line (23), which is larger than the circumferential length of the substrate (3), is formed on the lateral surfaces or wall surfaces (3c) by interconnecting lateral radiator surface sections (19) and electrically non-conductive recess areas (20) and extend in between these two areas.

7. Patch antenna according to any of claims 1 to 6, **characterised in that** the feed point (53) for the feeder line (42) is arranged in the phase shifter line (47) such that a 90° phase shift is thus created at the connection points (48) of the annular or frame-shaped radiator surface (11).

8. Patch antenna according to any of claims 1 to 7, **characterised in that** the phase shifter line (47) extends in the form of a part circle, at right angles, with multiple angles or arc-shaped in plan view, two coupling lines (47', 47"; 147', 147") being formed, starting from the feed point (53) to the connection points (48) on the radiator surface (11) via which a run time and thus phase shift of 90° can be generated in relation to the feed point (48) on the radiator surface (11).

9. Patch antenna according to any of claims 1 to 8, **characterised in that** two phase shifter lines (47, 147) are provided, which are rotationally offset by 180° and/or are connected to another pair of connection points (148) turned rotationally by 180°, the two feed points (53, 153) provided in the phase shifter lines (47, 147) thus formed being supplied with a 180° phase shift.

10. Patch antenna according to any of claims 1 to 9, **characterised in that** there is a capacitive coupling between the phase shifter line (47) and the coupling lines (47a, 47b), which extend parallel to the coupling lines (47', 47") of the phase shifter (47), in the recess (13).

11. Patch antenna according to any of claims 1 to 10, **characterised in that** the substrate (3) has a square form in plan view with a square annular and/or frame-shaped radiator surface (11) or a cylindrical form with an annular radiator surface (11) constructed on top of it or an outer contour formed in the manner of a regular polygon with a radiator surface (11) formed correspondingly.

12. Patch antenna according to any of claims 1 to 11, **characterised in that** the lateral surfaces or lateral walls (3c) extend perpendicular to the radiator surface (11) and/or perpendicular to the upper surface (3a) and/or underside (3b) of the substrate (3) and/or parallel to the central axis (7) of the patch antenna.

13. Patch antenna according to any of claims 1 to 11, **characterised in that** the lateral surfaces or lateral walls (3c) extend at an angle to the radiator surface (11) and/or perpendicular to the upper surface (3a) and/or underside (3b) of the substrate (3) and/or parallel to the central axis (7) of the patch antenna, the angle (α), which is formed between the underside (3b) of the substrate (3) and therefore a plane extending perpendicular to the central axis (7) and a sectional plane extending perpendicular to it taking up the central axis (7), is larger than 10°, in particular larger than 20°, 30°, 40°, 50°, 60°, 70° and in particular larger than 80°, and that this angle (α) is smaller than 170°, in particular than 160°, 150°, 140°, 130°, 120°, 110° and in particular smaller than 100°.

14. Patch antenna according to any of claims 1 to 13, **characterised in that** the patch antenna is constructed as a circular polarised patch antenna.

15. Patch antenna according to any of claims 1 to 14, **characterised in that** the lateral radiator surface portions (19) are provided or constructed directly on the surface of the lateral walls or lateral surfaces (3c) of the substrate (3), in particular in the form of a metallised surface, preferably together with a metallised surface constructed on the surface (3a) of the substrate (3), the radiator surface (11) being formed thus.

16. Patch antenna according to any of claims 1 to 15, **characterised in that** the lateral radiator surface portions (19) are arranged in a lateral clearance (A) from the lateral walls or lateral surfaces (3c) of the substrate (3) and preferably perpendicular or at an angle to the radiator surface (11).

17. Patch antenna according to any of claims 1 to 14 or 16, **characterised in that** the lateral surface radiators (18) and in particular the whole radiator structure (25) with the radiator surface (11) and the lateral surface radiator structure (18) and preferably the phase shifter line (47) and preferably with the feeder line (42) consists of an electrically conductive metal sheet, on which the lateral radiator surface portions (19) and/or the feeder line (42) are angled in relation to the radiator surface (11) and the phase shifter line (47) through bending or edging.

18. Patch antenna according to claim 17, **characterised in that** the lateral radiator surface portions (19) have multiple angles.

19. Patch antenna according to any of claims 1 to 18, **characterised in that** a hollow space (103) is formed in the substrate, which is accessible from at least one side, the substrate (3) thus being box-shaped.

20. Patch antenna according to claim 19, **characterised in that** at least one additional electrical assembly or component (109) is accommodated in the hollow space (103) in the substrate (3) preferably with a circuit board positioned there (107).

21. Patch antenna according to any of claims 1 to 20, **characterised in that** a ground plane (17) is provided on the underside (3b) or below the underside (3b) of the substrate (3), and **in that** a first patch radiator (A) is formed by the radiator surface (11), the lateral surface radiator structure (18) and the supply structure (15), and that a second patch antenna (B) with a second radiator surface (211) is provided below the radiator surface (11) of the first patch radiator (A) and above the ground plane (17).

22. Patch antenna according to claim 21, **characterised in that** the radiator surface (211) of the second patch antenna (B) is constructed as an annular and/or frame-shaped radiator surface (211), which extends around a recess area (213).

23. Patch antenna according to claim 22, **characterised in that** a supply structure (215) for the second patch antenna (B) is provided inside the recess (213) of the second patch radiator (B) and comprises or consists of a phase shifter arrangement, which is connected at two connection points (248) to the radiator surface (211) causing a phase shift, the supply structure (215) being galvanically or capacitively connected to the radiator surface (211) in the form of a phase shifter arrangement.

24. Patch antenna according to claim 23, **characterised in that** the supply structure (215) of the second patch antenna (B) with the phase shifter arrangement comprises two phase shifter lines (247', 247") at the connection points of which an associated feeder line (242) ends.

25. Patch antenna according to claim 22, **characterised in that** the radiator surface (211) of the second patch antenna (B) is arranged on a dielectric in the form of a solid body, which preferably consists of ceramic, and that the second patch antenna (B) is surrounded by the dielectric of a support device (300), which preferably consists of plastic, by means of which the radiator surface (11) of the first patch antenna (A) is retained.

26. Patch antenna according to any of claims 22 to 25, **characterised in that** a ground plane (17) is provided on the underside (3b) or below the underside (3b) of the substrate (3), and **in that** the radiator surface (211) of the second patch antenna (B) comprises a lateral surface radiator structure (218) transverse to it, which is overlapped at least to a partial height by the lateral surface radiator structure (18) of the first patch antenna (A), the lateral radiator surface portions (19) of the first patch antenna (A) ending between the radiator surface (211) of the second patch antenna (B) and the ground plane (17).

27. Patch antenna according to any of claims 22 to 26, **characterised in that** the first and the second patch antenna (A, B) are mounted on a support structure (10) consisting of a dielectric and/or support device (300), which comprises an inner circumferential groove or an inner circumferential receiving space (321) in which the lateral radiator surface portions (219) of the second patch antenna (B) and/or an outer circumferential groove-shaped receiving space (301') on the support structure (10) or the support device (300), in which the lateral radiator surface portions (19) of the first patch antenna (A) end and are preferably locked in place with the support structure (10) or the support device (300).

28. Patch antenna according to any of claims 1 to 21, **characterised in that** the radiator surface (211) is constructed as a continuous surface and/or without recesses.

29. Patch antenna according to any of claims 21 to 24, **characterised in that** the second patch antenna (B) is merely flat in construction.

30. Patch antenna according to claim 29, **characterised in that** the second patch antenna (B) has recesses (401) and the dielectric (3) has platform-shaped elevations (303) protruding upwards beyond the upper surface (3a) of the dielectric (3), which extend through the recesses (401) in the flat second patch antenna (B) so that the second patch antenna (B) preferably rests on the surface (3a) of the dielectric (3) and that the first patch antenna (A) rests with its radiator surface (11) on the upper surface (303') of the platform-shaped elevations (303).

31. Patch antenna according to any of claims 1 to 30, **characterised in that** the lateral radiator surface portions (19) of the patch antenna (A) are arranged diverging from their radiator surface (11) towards the ground plane (17), a truncated pyramid-shaped structure preferably emerging as a result.

## Revendications

1. Elément rayonnant patch avec les caractéristiques suivantes :
- comprenant un substrat (3) diélectrique avec une face supérieure (3a), une face inférieure (3b) espacée par rapport à celle-ci, et des surfaces latérales ou des parois latérales (3c) faisant le tour entre la face supérieure (3a) et la face inférieure (3b),
- une surface rayonnante (11) conductrice électriquement est agencée sur la face supérieure (3a) ou au dessus de la face supérieure (3a) du substrat (3),
- avec une structure d'alimentation (15) pour l'alimentation de la surface rayonnante (11),
- la surface rayonnante (11) est conçue comme une surface rayonnante (11) sous la forme d'un anneau et/ou d'un cadre, qui entoure un domaine évidé (13),
- une structure rayonnante à surfaces latérales (18) reliée par voie galvanique avec la surface rayonnante (11) est formée sur les surfaces latérales, respectivement, les parois latérales (3c), ou à distance par rapport aux surfaces latérales ou parois latérales (3c), qui comprend des parties de surface rayonnante latérales (19) en direction circonférentielle des surfaces latérales, respectivement, des parois latérales (3c), entre lesquelles des régions évidées (20) électriquement non conductrices sont prévues,
**caractérisé par** les caractéristiques suivantes supplémentaires :
- la structure d'alimentation (15) est prévue dans le plan de la surface rayonnante (11) dans la région de l'évidement (13) dans la surface rayonnante (11),
- la structure d'alimentation (15) comprend un ensemble oscillateur à déphasage, ou est constituée d'un ensemble oscillateur à déphasage, qui est relié en deux points de liaison (48) avec la surface rayonnante (11) sous l'influence d'un déphasage, et
- la structure d'alimentation (15) est prévue dans la surface rayonnante (11) sous la forme d'un ensemble oscillateur à déphasage dans le plan de la surface rayonnante (11) au niveau de la région de l'évidement (13), où l'ensemble oscillateur à déphasage est relié de manière galvanique avec la surface rayonnante (11).

2. Antenne patch selon la revendication 1, **caractérisée en ce que** la structure d'alimentation (15) est reliée avec la surface rayonnante (11) au niveau de sa limite intérieure (11a), dans laquelle les points de liaison (48) sont agencés de préférence décalés de 90 ° par rapport à l'axe central représentant au milieu ou verticalement la surface rayonnante (11).

3. Antenne patch selon les revendications 1 ou 2, **caractérisée en ce qu**'une surface de matière (17) est prévue sur la face inférieure (3b), ou en dessous de la face inférieure (3b), du substrat (3), et que la structure rayonnante à surfaces latérales (18) comprend une multiplicité de parties de surface rayonnante latérales (19) et/ou de domaines évidés (20) qui sont structurés par la surface rayonnante (11) en direction de la surface de matière (17) sous forme de doigts, de langues, de rectangles, de triangles, de trapèzes ou d'ondulations ou de manière analogue, ou selon un motif fractal.

4. Antenne patch selon l'une des revendications 1 à 3, **caractérisée en ce que** les parties de surface rayonnante latérales (19) s'étendent sur une hauteur partielle (19'), inférieure par rapport à la hauteur totale (H) du substrat (3), qui s'arrêtent à une distance (27) de la partie inférieure (3b) du substrat (3) et/ou que les domaines évidés (20), incapables d'être conducteurs électriquement, s'étendent sur une hauteur (H) du substrat (3) ou sur une hauteur partielle (20') de celle-ci, qui s'arrêtent à une distance (29) en dessous de la face supérieure (3a) du substrat (3) et/ou en dessous de la surface rayonnante (11).

5. Antenne patch selon l'une des revendications 1 à 4, **caractérisée en ce qu**'un domaine de superposition (35) est créé sur les surfaces latérales, respectivement, les parois latérales (3c), dans lequel des parties de surface rayonnante latérales (19) et des domaines évidés (20) alternent sur tout le périmètre.

6. Antenne patch selon l'une des revendications 1 à 5, **caractérisée en ce que,** sur les surfaces latérales, respectivement les surfaces des parois (3c), une ligne de délimitation et/ou de contour (23), s'étendant entre les deux domaines par des parties de surface rayonnante latérales (19) et des domaines évidés (20) incapables d'être conducteurs électriquement imbriqués les uns dans les autres, qui est plus longue que la longueur du périmètre du substrat (3), est formée.

7. Antenne patch selon l'une des revendications 1 à 6, **caractérisée en ce que,** dans la conduite de l'oscillateur à déphasage (47), le point d'alimentation (53) pour la conduite d'alimentation (42) est disposé de telle façon qu'un déphasage de 90 ° est ainsi généré au niveau des points de liaison (48) de la surface rayonnante (11) en forme d'anneau ou de cadre.

8. Antenne patch selon l'une des revendications 1 à 7, **caractérisée en ce que** la conduite de l'oscillateur à déphasage (47) s'étend, en vue plongeante, sous la forme d'une portion de cercle, de manière rectangulaire, de manière polygonale ou en arc de cercle, où deux conduites couplées (47', 47"; 147', 147") sont formées en partant du point d'alimentation (53) jusqu'aux points de liaison (48) sur la surface rayonnante (11), par lesquelles une durée, et ainsi un déphasage, de 90 ° par rapport au point d'alimentation (48) peut être généré sur la surface rayonnante (11).

9. Antenne patch selon l'une des revendications 1 à 8, **caractérisée en ce que** deux conduites d'oscillateurs à déphasage (47, 147) sont prévues, qui sont disposées espacées en rotation de 180 °, et/ou décalées en rotation de 180 °, avec une autre paire de points de liaison (148), où des points d'alimentation (53, 153) prévus dans les deux conduites d'oscillateurs à déphasage (47, 147) ainsi formées sont alimentés avec un déphasage de 180 °.

10. Antenne patch selon l'une des revendications 1 à 9, **caractérisée en ce que,** dans l'évidement (13), un couplage capacitif est réalisé entre la conduite de l'oscillateur à déphasage (47) et les conduites couplées (47a, 47b), qui s'étend parallèlement aux conduites couplées (47', 47") de la conduite de l'oscillateur à déphasage (47).

11. Antenne patch selon l'une des revendications 1 à 10, **caractérisée en ce que** le substrat (3) présente, en vue plongeante, une forme carrée avec une surface rayonnante (11) de forme quadratique annulaire et/ou en forme de cadre, ou une forme cylindrique avec une surface rayonnante (11) en forme d'anneau au dessus, ou selon le genre d'un contour externe formé par un polygone n régulier avec une surface rayonnante (11) formée de manière correspondante.

12. Antenne patch selon l'une des revendications 1 à 11, **caractérisée en ce que** les surfaces latérales, respectivement, les parois latérales (3c), s'étendent verticalement par rapport à la surface rayonnante (11) et/ou verticalement par rapport à la face supérieure (3a) et/ou à la face inférieure (3b) du substrat (3) et/ou parallèlement par rapport à l'axe central (7) de l'antenne patch.

13. Antenne patch selon l'une des revendications 1 à 11, **caractérisée en ce que** les surfaces latérales, respectivement, les parois latérales (3c), s'étendent en faisant des angles par rapport à la surface rayonnante (11) et/ou verticalement par rapport à la face supérieure (3a) et/ou à la face inférieure (3b) du substrat (3) et/ou parallèlement par rapport à l'axe central (7) de l'antenne patch, où l'angle (α) formé entre la face inférieure (3b) du substrat (3) et le plan passant verticalement par rapport à l'axe central (7) et un plan de coupe s'étendant verticalement par rapport à celui-ci, est supérieur à 10 °, notamment supérieur à 20 °, 30 °, 40 °, 50 °, 60 °, 70 ° et tout particulièrement supérieur à 80 °, et que cet angle (α) est inférieur à 170 °, notamment inférieur à 160 °, 150 °, 140 °,130 °, 120 °, 110 ° et tout particulièrement inférieur à 100 °.

14. Antenne patch selon l'une des revendications 1 à 13, **caractérisée en ce que** l'antenne patch est conçue comme une antenne patch circulaire polarisée.

15. Antenne patch selon l'une des revendications 1 à 14, **caractérisée en ce que** les parties de surface rayonnante latérales (19) sont prévues ou conçues immédiatement à la surface des parois latérales, respectivement des surfaces latérales (3c) du substrat (3), notamment sous forme d'une surface métallisée, de préférence ensemble avec une surface métallisée formée sur la face supérieure (3a) du substrat (3), par lesquelles la surface rayonnante (11) est formée.

16. Antenne patch selon l'une des revendications 1 à 15, **caractérisée en ce que** les parties de surface rayonnante latérales (19) sont disposées avec un espace latéral (A) par rapport aux parois latérales ou aux surfaces latérales (3c) du substrat (3) et s'étendent de préférence verticalement, ou en faisant des angles, par rapport à la surface rayonnante (11).

17. Antenne patch selon l'une des revendications 1 à 14 ou 16, **caractérisée en ce que** la structure rayonnante à surfaces latérales (18), et notamment la structure rayonnante totale (25), avec la surface rayonnante (11) et la structure rayonnante à surfaces latérales (18), et de préférence la conduite de l'oscillateur à déphasage (47), et de préférence avec la conduite d'alimentation (42), est constituée d'une tôle métallique capable d'être conductrice électriquement, dans laquelle les parties de surface rayonnante latérales (19) et/ou la conduite d'alimentation (42) sont structurées avec des angles par pliage ou par des arêtes par rapport à la surface rayonnante (11), respectivement, à la conduite d'oscillateur à déphasage (47).

18. Antenne patch selon la revendication 17, **caractérisée en ce que** les parties de surface rayonnante latérales (19) présentent plusieurs angles.

19. Antenne patch selon l'une des revendications 1 à 18, **caractérisée en ce qu**'un espace vide (103) est formé dans le substrat, qui est accessible par au moins un côté, par lequel le substrat (3) est conçu sous la forme d'un box.

20. Antenne patch selon la revendication 19, **caractérisée en ce qu**'au moins un autre élément de composition électrique ou composant (109) est logé dans l'espace vide (103) dans le substrat (3), de préférence, ensemble avec une platine de conducteur (107) positionnée là-bas.

21. Antenne patch selon l'une des revendications 1 à 20, **caractérisée en ce qu**'une surface de matière (17) est prévue sur la face inférieure (3b) ou en dessous de la face inférieure (3b) du substrat (3), et qu'un premier élément rayonnant patch (A) est formé par la surface rayonnante (11), la structure rayonnante à surfaces latérales (18) et la structure d'alimentation (15), et qu'une deuxième antenne patch (B), avec une deuxième surface rayonnante (211), est prévue en dessous de la surface rayonnante (11) du premier élément rayonnant patch (A) et au dessus de la surface de matière (17).

22. Antenne patch selon la revendication 21, **caractérisée en ce que** la surface rayonnante (211) de la deuxième antenne patch (B) est conçue sous la forme d'une surface rayonnante (211) en forme d'anneau et/ou de cadre qui s'étend autour d'un domaine évidé (213).

23. Antenne patch selon la revendication 22, **caractérisée en ce qu**'à l'intérieur de l'évidement (213) de la deuxième antenne patch (B), une structure d'alimentation (215) pour la deuxième antenne patch (B) est prévue, qui comprend un ensemble oscillateur de déphasage ou en est constituée, qui est reliée avec la surface rayonnante (211) en deux points de liaison (248) sous l'effet d'un déphasage, où la structure d'alimentation (215) est reliée de manière galvanique ou capacitive avec la surface rayonnante (211) sous la forme d'un ensemble oscillateur de déphasage.

24. Antenne patch selon la revendication 23, **caractérisée en ce que** la structure d'alimentation (215) de la deuxième antenne patch (B) comprend deux conduites d'oscillateur à déphasage (247', 247") avec l'ensemble oscillateur à déphasage, où une conduite d'alimentation (242) correspondante se termine à leur point de liaison.

25. Antenne patch selon la revendication 22, **caractérisée en ce que** la surface rayonnante (211) de la deuxième antenne patch (B) est agencée sur un diélectrique sous forme d'un corps de volume, lequel est de préférence constitué de céramique, et que la deuxième antenne patch (B) est entourée avec le diélectrique d'une installation support (300), qui est de préférence constituée de matière plastique, par laquelle la surface rayonnante (11) de la première antenne patch (A) est tenue.

26. Antenne patch selon l'une des revendications 22 à 25, **caractérisée en ce qu**'une surface de matière (17) est prévue sur la face inférieure (3b) ou en dessous de la face inférieure (3b) du substrat (3), et que la surface rayonnante (211) de la deuxième antenne patch (B) comprend une structure d'élément rayonnant à faces latérales (218), orientée perpendiculairement, qui est recouverte au moins sur une hauteur partielle de la structure d'élément à faces latérales (18) de la première antenne patch (A), où les parties de surface rayonnante latérales (19) de la première antenne patch (A) se terminent entre la surface rayonnante (211) de la deuxième antenne patch (B) et la surface de matière (17).

27. Antenne patch selon l'une des revendications 22 à 26, **caractérisée en ce que** les première et la deuxième antennes patch (A, B) sont montées sur une structure support (10), et/ou sur une installation support (300), constituée d'un diélectrique, qui comprend une rainure circonférentielle interne ou un espace de logement (321) interne circonférentiel dans lequel les parties d'élément rayonnant latérales (219) de la deuxième antenne patch (B), et/ou un espace de logement circonférentiel externe en forme de rainure (301') sur la structure support (10), ou sur l'installation support (300), dans lequel les parties de surface rayonnante latérales (19) de la première antenne patch (A) se terminent et sont de préférence imbriquées avec la structure support (10), ou l'installation support (300).

28. Antenne patch selon l'une des revendications 1 à 21, **caractérisée en ce que** la surface rayonnante (211) est conçue totalement plane et/ou exempte de cavité.

29. Antenne patch selon l'une des revendications 21 à 24, **caractérisée en ce que** la deuxième antenne patch (B) est conçue simplement plane.

30. Antenne patch selon la revendication 29, **caractérisée en ce que** la deuxième antenne patch (B) présente des évidements (401) et le diélectrique (3) présente des surélévations (303) en forme de piédestaux dépassant vers le haut sur la face supérieure (3a) du diélectrique (3), qui traversent en dépassant les évidements (401) de la deuxième antenne patch (B) plane, de sorte que la deuxième antenne patch (B) repose de préférence sur la surface (3a) du diélectrique (3) et que la première antenne patch (A) repose avec sa surface rayonnante (11) sur la face supérieure (303') des surélévations (303) en forme de piédestaux.

31. Antenne patch selon l'une des revendications 1 à 30, **caractérisée en ce que** les parties de surface rayonnante latérales (19) de l'antenne patch (A) sont agencées en s'étendant de manière divergente en direction de la surface de matière (17) à partir de leur surface rayonnante (11), ce qui résulte, de préférence, en une structure en forme de pyramide tronquée.
